# EUROPÄISCHE PATENTSCHRIFT

(11) **EP 3 923 417 B1**
(45) Veröffentlichungstag und Bekanntmachung des Hinweises auf die Patenterteilung: **17.04.2024**
(21) Anmeldenummer: 20178758.7
(22) Anmeldetag: 08.06.2020
(51) Int. Cl.: H01R 9/03, H01R 12/61, H01R 12/67, H01R 13/506, H01R 12/88

(54) **ANSCHLUSSDOSE**
JUNCTION BOX
BOÎTE DE DÉRIVATION

(43) Veröffentlichungstag der Anmeldung: 15.12.2021
(73) Patentinhaber: Woertz AG, 4132 Muttenz (CH)
(72) Erfinder: Onodi, Tamas, CH-8800 Thalwil (CH)
(74) Vertreter: Samson & Partner Patentanwälte mbB

(56) Entgegenhaltungen:
- WO-A1-03/032333
- WO-A1-2010/082967

## Beschreibung

### GEBIET DER ERFINDUNG

Die Erfindung betrifft eine Anschlussdose zum Verbinden beliebiger Kabeladern eines Flachkabels in beliebiger Anordnung mit beliebigen Klemmen eines Anschlusses.

### HINTERGRUND DER ERFINDUNG

DE 8013692 U1 betrifft eine Vorrichtung zum Vorbereiten einer mechanischen und elektrischen Verbindung zwischen Mehrleiter Flachkabeln. Es werden mit Hilfe der dort beschriebenen Vorrichtung ein oder mehrere Kontaktstifte durch Führungslöcher in einer Platte geschoben, welche die richtigen Perforationen zur Verbindung zweier unterschiedlicher Adern Flachkabel bewirken.

WO 2010/082967 A1 betrifft einen Kabelverbinder, elektrische Module und zugehörige Installation. Der Kabelverbinder kann eine wasserdichte Verbindung gemäß IP 66/67 zwischen elektrischen Modulen wie Lichtfassungen und einem isolierten Kabel herstellen. Die Kabelverbinder können schnell und einfach an elektrischen Modulen angebracht werden und davon gelöst werden um anpassbare elektrische Installationen zu erhalten. Der Kabelverbinder kann einen oberen teil mit Anzapfstiften um ein Kabel zu kontaktieren auf der einen Seite und Verbindungsenden für das Modul an dem anderen Ende umfassen, sowie einen unteren Teil um die Vorrichtung gegen das Kabel zu klemmen und sich an die den oberen Teil anzuschließen. Eine Gelmatte kann in einem Bereich der die Anzapfstifte umgibt vorgesehen sein um deren Umgebung vor Wasser und Schmutz abzuschirmen. Das Modul kann eine Schürzte aufweisen um in eine elastomere Hülse an dem oberen Teil einzugreifen, um eine Dichtung zu erzeugen wenn das Modul mit dem Kabelverbinder zusammengesteckt ist.

WO 03/032333 A1 betrifft ein Stromkabel, welches mehrere leitfähige Adern und eine Isolation welche diese Adern umgibt aufweist, sowie ein oder mehrere Anzapfelemente welche elektrische zu den Adern verbunden sind und die die Adern umgreifende Isolation zu entfernen, wobei die Adern und die Anzapfelemente in der Isolierung in einer starren Position in Bezug auf die Adern gehalten werden. Die Befestigung zwischen Anzapfelementen und Isolation bedingt eine starre, verlässliche Positionierung der Anzapfelemente. Die Erfindung betrifft außerdem ein System von elektrischen Kabeln dieses Typs welche mit Hilfe von zusammenarbeitenden Anzapfelementen verbunden werden können und stell ein Verfahren zur Erzeugug solcher Kabel zur Verfügung. Außerdem betrifft die Erfindung ein Verfahren um ein erstes elektrisches Kabel und ein zweites elektrisches Kabel zu verbinden, wobei das erste elektrische Kabel um die Verbindung, welche zu dem ersten elektrischen Kabel gemacht wurde herum gewickelt ist und erste und zweite Kabel zur Verwendung in diesem Verfahren.

### KURZFASSUNG DER ERFINDUNG

Die Erfindung wird durch die Ansprüche definiert.

### ALLGEMEINE ERLÄUTERUNG, AUCH BETREFFEND FAKULTATIVE AUSGESTALTUNGEN DER ERFINDUNG

Ein Aspekt der Erfindung betrifft eine Anschlussdose zum Verbinden eines mehradrigen Flachkabels mit mehreren Klemmen eines Anschlusses.

Beispielsweise ist in dem Flachkabel und in dem über die Anschlussdose mit dem Flachkabel zu verbindenden Kabel die Reihenfolge der ein bis drei Phasenleiter, des Schutzleiters und des Neutralleiters unterschiedlich. Die Anschlussdose schafft hier beispielsweise die Möglichkeit hier Adern mit der gleichen Belegung zu verbinden, also beispielsweise den/die jeweilen Phasenleiter A(BC) eines Flachkabels zu den gleichen jeweiligen Phasenleiter(n) A(BC) eines an den Anschluss gekoppeltes Kabels und den Nullleiter des Flachkabels zum Nullleiter des an den Anschluss gekoppelten Kabels sowie Schutzleiter des Flachkabels zu Schutzleiter des an den Anschluss gekoppelten Kabels. Das an den Anschluss gekoppelte Kabel kann beispielsweise ein zweites Flachkabel oder aber auch ein Rundkabel sein.

Ebenso schafft die Anschlussdose beispielsweise die Möglichkeit, das Flachkabel mit einem Kabel zu verbinden, wobei die Reihenfolge und Belegung von Datenleitern unterschiedlich ist. Wenn im ersten Flachkabel die Adern in der folgenden Reihenfolge mit Signalen belegt werden: Ader 1: Signal 1, Ader 2: Signal 2, Ader 3: Signal 3 etc., und im an den Anschluss gekoppelten zweiten Kabel die Belegung: Ader 1: Signal 3, Ader 2: Signal 1, Ader 3: Signal 2 vorliegt, kann durch die Anschlussdose die Ader des ersten Flachkabels mit Belegung Signal 1 (hier: Ader 1) zu der jeweiligen Ader des zweiten Kabels mit Belegung Signal 1 (hier: Ader 2) verbunden werden, sowie die Ader mit Belegung Signal 2 im ersten Flachkabel (hier: Ader 2) zu der Ader mit Belegung Signal 2 (hier: Ader 3) verbunden werden usw.

Insgesamt ist die Anschlussdose also in der Lage beliebige Adern des Flachkabels zu beliebigen Klemmen des Anschlusses der Anschlussdose zu verbinden.

Die Anschlussdose umfasst eine Auflagefläche für ein zu kontaktierendes mehradriges Flachkabel, sowie mehrere Kontaktmesser zur einseitigen, abisolierfreien Kontaktierung mehrerer Adern des Flachkabels.

Die Anschlussdose umfasst dabei beispielsweise einen Eintritt für das Flachkabel und kann ebenso einen Austritt für dieses Flachkabel umfassen, sodass das Flachkabel durch die Anschlussdose geführt werden kann. Ebenso kann allerdings die Anschlussdose nur einen Eintritt für das Flachkabel umfassen, sodass das Flachkabel in der Anschlussdose endet. Die Auflagefläche für das Flachkabel ist beispielsweise an die Oberflächenkontur des Flachkabels angepasst.

Die Kontaktmesser durchbohren beispielsweise den Mantel des auf dieser Auflagefläche aufliegenden Flachkabels indem Sie in Richtung der Auflagefläche durch den Mantel in die jeweiligen Kabeladern getrieben werden. Es ist typischerweise ein Kontaktmesser zur Kontaktierung einer Ader des Flachkabels vorgesehen.

Die Anschlussdose umfasst außerdem mehrere Klemmen eines Anschlusses. Der Anschluss kann hier eine Buchse oder ein Stecker sein, korrespondierend zu Anschlüssen für Kabel welche zu dem über die Anschlussdose angezapften Flachkabel verbunden werden sollen. Die Klemmen dieses Anschlusses haben typischerweise eine solche Form, dass an dieses beispielsweise Rundkabel oder Flachkabel gekoppelt werden können.

An die Klemmen schließen sich Klemmenschienen an. Die als Anschlussstücke fungierenden Klemmen sind einstückig mit den Klemmenschienen gefertigt - Klemmen und daran anschließende Klemmenschienen sind ein einziges Bauteil. Die Klemmenschienen befinden sich typischerweise im Inneren der Anschlussdose was diese vor Staub und Feuchtigkeit geschützt. Auch die Klemmen sind beispielsweise vor Staub und Feuchtigkeit geschützt indem sie von einem Buchsenaufsatz/Steckeraufsatz für das zweite Flachkabel umschlossen sind. Die gesamte Anschlussdose ist beispielsweise derart ausgestaltet, dass Sie eine Dichtheit gegenüber Wasser bzw. Staub der Klasse IP20, IP40 bzw. IP65 oder IP68 aufweist.

Jede der Klemmenschienen weist wenigstens ein Loch auf, wobei durch jeweils ein Loch einer Klemmschiene ein Kontaktstift gesteckt ist. Die Löcher in den Klemmenschienen sind beispielsweise senkrecht zur Erstreckungsrichtung der Klemmenschienen innerhalb der Anschlussdose gebohrt. Die Löcher einer Klemmenschiene sind hintereinander in der Klemmenschiene angeordnet. Durch jedes dieser hintereinander vorgesehenen Löcher kann ein Kontaktstift gesteckt sein.

Es ist dabei jeweils ein Kontaktstift für einen Ader-zu-Klemme Kontakt vorgesehen. Soll ein Anschluss beispielsweise fünf Klemmen aufweisen, so weist die zur Klemme gehörigen Klemmenschiene beispielsweise fünf hintereinander angeordnete Löcher auf, für eine mögliche Verbindung zu zwei verschiedenen Adern des Flachkabels wären es entsprechend nur zwei hintereinander angeordnete Löcher.

Durch die Belegung der Löcher der Klemmenschienen mit Kontaktstiften wird definiert, welche Ader des zu kontaktierenden bzw. anzuzapfenden Flachkabels zu welcher Klemme verbunden ist. Gehört beispielsweise eine Klemme zu einer Klemmenschiene mit fünf beispielsweise hintereinander angeordneten Löchern, so wird durch die Positionierung des Kontaktstifts in einem dieser Löcher definiert zu welcher Ader des Flachkabels eine elektrische Verbindung hergestellt wird. Über die Kontaktstifte wird also ein elektrischer Kontakt zwischen den Kontaktmessern und den Klemmenschiene hergestellt wird. Ein Loch zur Aufnahme eines Kontaktstifts in der Klemmenschiene steht dabei für eine solche mögliche Verbindung.

Die Anschlussdose kann so aufgebaut sein, dass die Positionierung der Kontaktstifte in den Löchern der Klemmenschienen fest ist, also durch die Anschlussdose gewisse Adern des Flachkabels fest zu gewissen Klemmen verbunden werden.

Allerdings kann die Dose auch so gefertigt sein, dass durch herausziehen eines Teils der Anschlussdose welcher die Klemmenelemente trägt, beispielsweise einem Einschub mit Einschub-Isolierkörper, die Kontaktstifte zugänglich werden und die Positionierung der Kontaktstifte in den Löchern der Klemmenschienen geändert werden kann, so dass jeweils andere Kabeladern des Flachkabels zu den jeweiligen Klemmen verbunden werden können.

Die Anschlussdose umfasst Querverbinder. Die Querverbinder stellen die elektrische Verbindung zwischen den Kontaktstiften und den Kontaktmessern her. Die Querverbinder sind typischerweise aus Metall hergestellt.

Die Querverbinder sind typischerweise im rechten Winkel zum Verlauf der Kabeladern des zu kontaktierenden bzw. anzuzapfenden Flachkabels in der Anschlussdose angeordnet und erstrecken sich somit quer über alle Kabeladern dieses Flachkabels. Die Bohrungen in der ersten Reihe von Bohrungen sind beispielsweise so angeordnet, dass ein Kontaktmesser genau über einer zu Kontaktierenden Kabelader platziert ist - die Abstände der Bohrung in der ersten Reihe von Bohrungen entsprechen also den Abständen der Adern in dem zu kontaktierenden Flachkabel.

Die Querverbinder weisen eine Reihe mit mehreren ersten Bohrungen auf. Durch die Positionierung der Kontaktmesser in den entsprechenden Bohrungen wird bestimmt, welcher Querverbinder zu welchem Kontaktmesser und damit zu welcher Kabelader des Flachkabels verbunden ist. Die Positionierung des in eine Bohrung des Querverbinders eingepressten Kontaktmessers (d.h. die Wahl der Bohrung am Querverbinder) bestimmt welche Ader des Flachkabels vom dem Kontaktmesser kontaktiert wird, wenn der Querverbinder samt Kontaktmesser gegen die Oberseite (d.h. nicht aufliegende Seite) des in die Anschlussdose geführten Flachkabels gepresst wird. Es ist somit durch Änderung dieser Positionierung frei wählbar welcher Querverbinder zu welcher Ader des Flachkabels verbunden wird.

Alternativ können in manchen Ausgestaltungen Kontaktmesser und Querverbinder fest miteinander verbunden bzw. einstückig ausgestaltet sein, sodass fest vorgegeben ist, welcher Querverbinder mittels des Kontaktmessers zu welcher Kabelader verbunden ist.

Die Querverbinder weisen eine Reihe mit mehreren zweiten Bohrungen auf, in welche die sich von den Klemmenschienen her erstreckenden Kontaktstifte aufgenommen werden. Ein Kontaktstift steckt somit beispielsweise mit einem Ende in einem Loch in einer Klemmenschiene und mit dem anderen Ende in einer Bohrung eines Querverbinders und verbindet somit die Klemmenschiene und den Querverbinder elektrisch miteinander.

Jede Klemmenschiene umfasst eine Reihe mit mehreren hintereinander angeordneten Löchern, wobei sich die Kontaktstifte von einem Loch einer Klemmschiene bis zu einer Bohrung eines Querverbinders erstrecken, um die elektrische Verbindung einer bestimmten Klemmenschiene mit einem bestimmten Querverbinder herzustellen. Dadurch ergibt sich eine elektrische Verbindung zwischen der zu der Klemmenschiene gehörenden Klemme und der vom Kontaktmesser des Querverbinders angezapften Kabelader, wie oben beschrieben.

In manchen Ausgestaltungen umfasst die Anschlussdose einen zwischen den Querverbindern und den Klemmenschienen angeordneten Einschub-Isolierkörper. Der Einschub-Isolierkörper dient dem Zweck die Querverbinder und die Klemmenschienen bzw. die Klemmen abgesehen von deren gewollter elektrischen Verbindung über die Kontaktstifte elektrisch voneinander zu isolieren. Somit werden Kurzschlüsse zwischen zwei oder mehreren Adern des Flachkabels über die Querverbinder bzw. Klemmen verhindert. Der Einschub-Isolierkörper ist beispielsweise aus Kunststoff gefertigt.

In manchen Ausgestaltungen sind die Querverbinder an der Auflagefläche für das zu kontaktierende bzw. anzuzapfende Flachkabel zugewandten Seite des Einschub-Isolierkörpers befestigt und die Klemmenschienen sind an der gegenüberliegenden Seite des Einschub-Isolierkörpers befestigt. Die Querverbinder sind dabei beispielsweise in reihenförmig hintereinander angeordneten Ausnehmungen an der Unterseite des Einschub-Isolierkörpers eingeklemmt, während die Klemmenschienen in ebenfalls reihenförmig hintereinander angeordneten Ausnehmungen an der Oberseite des Einschub-Isolierkörpers eingeklemmt sind. In diesem Beispiel wird als Unterseite des Einschub-Isolierkörpers jene Seite verstanden, welche in der Anschlussdose der Auflagefläche für das zu kontaktierende bzw. anzuzapfende Flachkabel gegenüberliegt.

In manchen Ausgestaltungen ist der Einschub-Isolierkörper nur an solchen Positionen mit Löchern versehen ist, an welchen Kontaktstifte von den Klemmenelementen her durch den Isolierkörper bis zu den Querverbindern durchgesteckt sind. Die Positionierung der Kontaktstifte in den Löchern der Klemmenverbinder und den Bohrungen der Querverbinder ist durch diese Loch-Kodierung am Einschub-Isolierkörper vorgegeben.

Die Loch-Kodierung legt somit fest, welche Adern des zu kontaktierenden bzw. anzuzapfenden Flachkabels zu welcher Klemme durch die durchgesteckten Kontaktstifte verbunden werden. Da der Einschub-Isolierkörper Löcher eben nur an diesen gewollten Verbindungsstellen aufweist, kann nur an diesen Stellen ein Kontaktstift durch ein Loch in der zur Klemme gehörigen Klemmenschiene, durch das Loch im Einschub-Isolierkörper in eine Bohrung in dem gewollten Querverbinder gesteckt werden. Es ist dadurch ausgeschlossen, dass die Klemme durch einen falsch gesteckten Kontaktstift zu einem falschen Querverbinder und damit zu einer falschen Kabelader des Flachkabels verbunden wird.

In dieser Ausgestaltung werden die Kontaktstifte einzeln von den Löchern der Klemmenschiene durch die Löcher im Einschub-Isolierkörper bis in die Bohrungen der Querverbinder gesteckt.

In anderen Ausgestaltungen ist der Einschub-Isolierkörper für jedes Loch in einer Klemmenschiene ebenfalls mit einem Loch versehen, um die Verbindung einer Klemme zu einem Kabelader dennoch frei wählbar zu halten.

In manchen Ausgestaltungen ist der Einschub-Isolierkörper mit an bestimmten Positionen fest eingesetzten Kontaktstiften versehen, welche eine elektrische Verbindung zwischen bestimmten Klemmschienen und bestimmten Querverbindern festlegen.

Bei dieser Ausgestaltung entfällt der Aufwand, jeden Kontaktstift einzeln durch die Löcher einer Klemmenschiene/Einschub-Isolierkörper/Querverbinder zu stecken - die Kontaktstifte ragen beispielsweise an den für die Herstellung einer elektrischen Verbindung zwischen Querverbinder und Klemmenschiene beidseitig aus dem Einschub-Isolierkörper heraus. Die Klemmenschienen und die Querverbinder werden dann beispielsweise so in Aufnahmen an den beiden Seiten des Isolierkörpers gesteckt, dass diese die oberen bzw. unteren Enden in die entsprechenden Löcher bzw. Bohrungen der Klemmenschienen bzw. Querverbinder aufnehmen.

Es ist in dieser Ausgestaltung ebenfalls ausgeschlossen, dass es durch falsches Stecken eines Kontaktstifts zu einer falschen Verbindung kommt. Jedoch entfällt auch hier die Freiheit, beliebige Kabeladern zu beliebigen Klemmen zu verbinden, da die Position der Kontaktstifte in den Löchern der Klemmenschienen nicht gewechselt werden kann.

In manchen Ausgestaltungen ist die Anschlussdose, wie oben erwähnt, geeignet ein Flachkabel mit fünf Adern zu fünf bestimmten Klemmen des Anschlusses zu verbinden. Drei der Adern des angezapften Flachkabels sind beispielsweise Phasenleiter, eine Ader ist beispielsweise ein Neutralleiter und eine weitere Ader ist beispielsweise ein Schutzleiter. Ein Beispiel wäre hier eine Verbindung eines ersten fünfadrigen Flachkabels mit einem zweiten Flachkabel über die Anschlussdose, wobei die Belegung der Kabeladern des ersten Flachkabels und des zweiten Flachkabels unterschiedlich sind.

Entsprechend sind fünf Kontaktmesser, fünf Querverbinder, fünf Klemmenschienen und dazugehörige Klemmen und fünf Kontaktstifte vorgesehen, um entsprechende Phasenleiter, Neutralleiter und Schutzleiter des Flachkabels zu den Klemmen für die entsprechenden Phasenleiter, Neutralleiter und Schutzleiter eines beliebigen an die Anschlussdose anzuschließenden Kabels bzw. im obigen Beispiel des zweiten Flachkabels zu verbinden.

In dieser Ausgestaltung sind beispielsweise die Querverbinder mit fünf Bohrungen ausgestattet um fünf Kontaktstifte aufzunehmen, die durch jeweils fünf hintereinander angeordneten Löchern der Klemmenschienen, durch fünf Löcher des Einschub-Isolierkörpers gesteckt sind und in den Bohrungen der Querverbinder enden (hier beispielsweise in der zweiten Reihe von Bohrungen der Querverbinder).

Ebenso können in einer Ausgestaltung obwohl ein fünfadriges erstes Flachkabel mittels fünf Querverbindern und eingesteckten Kontaktmessern angezapft wird nur drei Klemmen und zugehörige Klemmenschienen mit Löchern vorgesehen sein, wodurch mittels der Anschlussdose eine Verbindung von einem fünfadrigen Flachkabel zu drei Klemmen des Anschlusses hergestellt werden kann. So kann z.B. eine Verbindung von dem ersten Flachkabel zu einem zweiten dreiadrigen Flachkabel hergestellt werden, das an den Anschluss gekoppelt wird oder gleichfalls eine Verbindung von einem dreiadrigen Flachkabel zu einem dreiadrigen Rundkabel.

In manchen Ausgestaltungen ist die Anschlussdose dazu geeignet zusätzlich zu den fünf Adern des ersten und zweiten Flachkabels auch zwei Datenleiter der Flachkabel zu verbinden, wobei entsprechend Kontaktmesser, Querverbinder, Klemmenverbinder und Kontaktstifte vorgesehen sind um die entsprechenden Datenleiter des ersten Flachkabels zu den entsprechenden Klemmen für die Datenleiter des zweiten Flachkabels zu übertragen.

Beispielsweise kann die Anschlussdose so ausgestaltet sein, dass sie dazu verwendet werden kann eine Verbindung zwischen einer Leitung nach KNX Standard und einer Lichtsteuerung von DALI^{®} herzustellen. Hier kann der Eingang ein KNX System sein (erstes Flachkabel optional mit Datenleitern) und der Ausgang ein DALI^{®} System (zweites Flachkabel optional mit Datenleitern) oder umgekehrt. Es soll DALI^{®} hier allerdings nur als Beispiel für ein beliebiges allgemeines Bussystem dienen, Verbindungen zu anderen Bussystemen sind denkbar und möglich.

Soll ein bestimmtes Datensignal auf Datenleiter-Adern der Klemmen beispielsweise zu einem zweiten (Flach)kabel ausgekoppelt werden, das nicht mit dem Datensignal übereinstimmt, dass auf dem angezapften Flachkabel transportiert wird, kann ein elektronischer Umsetzer innerhalb der Anschlussdose vorhanden sein. Der elektronische Umsetzer wandelt die vom angezapften Flachkabel gelieferten Datensignale in die an die Klemmen anzulegenden Datensignale um. Der Umsetzer kann in einer Zwischenebene der Anschlussdose angeordnet sein und einem Eingang Signale von Kontaktmessern bzw. Querverbindern aufnehmen, während er die bereits auf das bestimmte Format umgesetzten Signale an einem Ausgang an die zu den Klemmen verbundenen Kontaktstifte abgibt oder beispielsweise über die Klemmenschienen direkt an die Klemmen abgibt.

In manchen Ausgestaltungen sind die Kontaktstifte fest in einer elektrisch isolierenden Stiftplatte so verankert, dass die Anordnung der Kontaktstifte der gewünschten Verbindung von Adern des Flachkabels zu den Klemmen entspricht und der elektrische Kontakt zwischen den Kontaktmessern und den Klemmenschienen durch ein Anpressen der Stiftplatte auf die Klemmenschienen erfolgt, wobei bei dem Anpressen die Kontaktstifte durch die Löcher der Klemmenschiene bis in die Löcher der Querverbinder getrieben werden.

In dieser Ausgestaltung ist beispielsweise ebenfalls ein Einschub-Isolierkörper zwischen den Querverbindern und den Klemmenschienen vorgesehen, um diese bis auf den Kontakt über die Kontaktstifte elektrisch voneinander zu trennen. In dieser Ausgestaltung, werden die Kontaktstifte durch Anpressen der isolierten Stiftplatte in einem Ruck direkt durch die Löcher in den Klemmenschienen, dem Isolierkörper und den Querverbindern gepresst um die Klemmen mit den gewünschten Adern des Flachkabels zu verbinden. Die Kodierung der Kontaktstifte um diese Verbindung herzustellen ist somit direkt durch die Anordnung der der Kontaktstifte an der Stiftplatte vorgegeben. Die Kontaktstifte stehen beispielsweise einseitig von der isolierten Stiftplatte ab.

Diese Ausgestaltungsform mit isolierter Stiftplatte ermöglicht eine Schnellverbindung der Adern des Flachkabels mit den entsprechenden Klemmen des Anschlusses. Allerdings kann mehr Kraft notwendig sein diese Verbindung herzustellen als wenn die Kontaktstifte einzeln durch die Löcher der Klemmenschienen und des Isolierkörpers und der Querverbinder gesteckt werden. Um diese zusätzliche Kraft bereitzustellen, kann die Anschlussdose ein Hebelelement aufweisen mit welchem z.B. die isolierende Stiftplatte in Richtung der Klemmenschienen gepresst werden kann und gleichzeitig der gesamte Einschub mitsamt in Richtung des Flachkabels herausragenden Kontaktmessern gegen das zu kontaktierende bzw. anzuzapfende Flachkabel gepresst werden kann.

Wird eine solche isolierende Stiftplatte verwendet, so ist die Anordnung der Kontaktstifte auf dieser vorgegeben und kann nicht beliebig angepasst werden.

In manchen Ausgestaltungen gehören die Klemmen wie oben erwähnt zu einem Anschluss, der ein Anschluss für ein Rundkabel oder für ein Flachkabel ist. Dieses Rund bzw. Flachkabel kann als Anschlussleitung dienen, also über das von der Anschlussdose angezapfte Flachkabel gespeist werden bzw. dieses Flachkabel speisen. Das an den Anschluss gekoppelte Rund oder Flachkabel kann jedoch auch selbst als Einspeiseleitung dienen und das von der Anschlussdose angezapfte Flachkabel speisen. Dementsprechend kann der Anschluss als Steckereinsatz oder auch als Buchseneinsatz ausgestaltet sein. Sind die Klemmen Teil eines Stecksystems, so sind die Klemmen in diesem Fall als Steckerpins ausgestaltet.

In manchen Ausgestaltungen sind die Klemmen im rechten Winkel zu dem auf der Auflagefläche aufliegenden Flachkabel angeordnet wobei so eine Verbindung zwischen zwei senkrecht zueinander angeordneten Flachkabeln geschaffen werden kann. In diesem Fall erstrecken sich die Klemmenschienen ebenfalls im rechten Winkel zu der Erstreckungsrichtung des Flachkabels. Die Kontaktstifte können in dieser Ausgestaltung direkt mit den Kontaktmessern verbunden sein bzw. einstückig mit diesen gefertigt sein.

Da die Klemmenschienen mit ihren hintereinander gerichteten Löchern senkrecht zu den Kabeladern des Flachkabels angeordnet sind, kann jede Kontaktschiene über eines der Löcher elektrisch zu einer beliebigen Ader des Flachkabels verbunden werden. Die Anzapfung kann, wie oben erwähnt, über separate Kontaktmesser erfolgen, die dann elektrisch zu den Kontaktstiften verbunden sind oder die Kontaktstifte können an ihrem durch die Löcher in den Klemmenschienen geführten Ende ein Kontaktmesser besitzen, sodass ein Kontaktmesser und sich daran anschließender Kontaktstift ein Bauteil bilden.

In manchen Ausgestaltungen sind die Klemmen parallel zu dem auf der Auflagefläche aufliegenden Flachkabel angeordnet, wobei so eine Verbindung zwischen zwei parallel übereinander angeordneten Flachkabeln geschaffen wird. In dieser Ausgestaltung verlaufen die sich an die Klemmen anschließenden Klemmenschienen beispielsweise parallel zu den Adern des auf der Auflagefläche aufliegenden Flachkabels und oberhalb dieses auf der Auflagefläche aufliegenden Flachkabels.

In manchen Ausgestaltungen ist die Anschlussdose mehrteilig aufgebaut, wobei ein erster Teil eine Hülse umfasst, wobei ein Einschub umfassend den Einschub-Isolierkörper, die Klemmenschienen mit eingesetzten Kontaktstiften sowie die Querverbinder mit eingesetzten Kontaktmessern in die Hülse eingesetzt ist, sodass die Kontaktmesser aus der Hülse an deren der Auflagefläche für das zu kontaktierende bzw. anzuzapfende Flachkabel zugewandter Seite herausragen.

Der Einschub besteht beispielsweise aus einen Einschub-Isolierkörper, der Löcher für das Durchstecken der Kontaktstifte aufweist und an dessen einen Seite die Klemmenschienen eingesetzt sind und an deren anderen Seite, in Querrichtung zu den Klemmenschienen die Querverbinder eingesetzt sind. Die Querverbinder sind beispielsweise, wie oben erwähnt, mit in einer Reihe erster Bohrungen platzierter Kontaktmesser versehen. Die Querverbinder besitzen beispielsweise auch eine zweite Reihe von Bohrungen, welche die Kontaktstifte aufnehmen sollen. Die Kontaktstifte sind durch die Löcher der Klemmenschiene und die Löcher des Einschub-Isolierkörpers gesteckt und Enden in den Bohrungen der zweiten Reihe von Bohrungen der Querverbinder. Die sich an die Klemmenschienen anschließenden Klemmen sind beispielsweise von einem Buchsen- bzw. Steckeraufsatz umhüllt. Dieser Buchsen- bzw. Steckeraufsatz kann von einer Dichthülse mitsamt O-Ringen eingeschlossen sein um die Klemmen zusätzlich vor Eindringen von Staub bzw. Wasser zu schützen. Die Hülse welche beispielsweise einen Teil des ersten Teils der Anschlussdose bildet kann ebenfalls als eine Dichthülse mit ggf. weiteren Dichtaufsätzen ausgestaltet sein, welche Schutz vor Eindringen von Staub bzw. Wasser bietet. So kann beispielsweise ein dahingehender Schutz der Klasse IP68 erreicht werden. Die Kontaktstifte können in Anordnungen die einen Schutz vor Eindringen von Staub bzw. Wasser gemäß IP68 mit einer eigenen Dichtung versehen sein.

Ein zweiter Teil umfasst in diesen Ausgestaltungen die Auflagefläche für das zu kontaktierende bzw. anzuzapfende Flachkabel, sowie eine Aufnahme für den ersten Teil mit Seitenwänden, in der die Hülse des ersten Teils zur Kontaktierung des Flachkabels eingesetzt ist.

Die Auflagefläche für das Flachkabel kann in einer Vertiefung dieses zweiten Teils der Anschlussdose liegen. An den Rändern dieser Vertiefung können Auflageflächen für die Hülse des ersten Teils vorgesehen sein. Diese Auflageflächen des ersten Teils werden von Seitenwänden begrenzt welche zusammen mit den Auflageflächen für die Hülse eine Aufnahme für die Hülse bilden. In die Vertiefung welche die Auflagefläche für das Flachkabel bildet, ragen die in die der Auflagefläche zugewandten Seite der Hülse eingesetzten Kontaktmesser hinein. Wird ein zu kontaktierendes Flachkabel in die Vertiefung eingelegt, so sind diese Kontaktmesser über den einzelnen Adern des Flachkabels platziert.

Die Auflagefläche für das erste Flachkabel ist beispielsweise so ausgestaltet bzw. kodiert, dass sie sich an die Kontur des Flachkabels anschmiegt. Dadurch wird verhindert, dass ein falsches Kabel eingelegt werden kann oder ein Kabel falsch herum eingelegt werden kann.

Ebenso kann die Unterseite des ersten Teil der Anschlussdose neben Öffnungen für die Kontaktmesser auch mit einer Kodierung ausgestattet sein, sodass das Flachkabel ebenfalls nicht verdreht, also in falscher Orientierung, eingelegt werden kann oder ebenso nur ein geeigneter Flachkabeltyp eingelegt werden kann.

Es ist in diesen Ausgestaltungen außerdem ein Hebelelement vorgesehen um die Hülse mitsamt herausragenden Kontaktmessern in Richtung der Auflagefläche für das Flachkabel zu pressen, um so das Flachkabel zu kontaktieren. An dem erste Teil, insbesondere dessen Hülse oder an dem zweite Teil, insbesondere an dessen Seitenwänden, können Ankerpunkte für den Hebel vorgesehen sein, um welche der Hebel bewegt werden kann um die ersten und zweiten Teile der Anschlussdose gegeneinander zu pressen, und so die Hülse samt davon abstehenden Kontaktmessern in Richtung der Auflagefläche für das Flachkabel zu pressen.

Ein weiterer Aspekt betrifft einen elektrischen Installationssatz. Der Installationssatz umfasst wenigstens eine durch ein Flachkabel gebildete Durchgangsleitung, wenigstens eine durch ein Flachkabel gebildete Anschlussleitung und wenigstens eine Anschlussdose gemäß dem ersten Aspekt, welche die Durchgangsleitung mit der Anschlussleitung verbindet.

### KURZE BESCHREIBUNG DER ZEICHNUNG

In der Zeichnung zeigen:
- Fig. 1 eine schematische Darstellung der Unterseite eines Einschub-Isolierkörpers mit eingesetzten Querverbindern und Kontaktmessern,
- Fig. 2 eine schematische Darstellung eines einzelnen Querverbinders mit einer Reihe von Löchern zur Aufnahme von Kontaktmessern,
- Fig. 3 eine schematische Darstellung des einzelnen Querverbinders aus Fig. 2 mit einer Reihe von Bohrungen für Kontaktstifte,
- Fig. 4 eine schematische Darstellung eines Einschub-Isolierkörpers mit an dessen Unterseite befestigten Querverbindern (Figs. 2, 3) und an dessen Oberseite befestigten Klemmenschienen, wobei die Klemmenschiene durch den Isolierkörper hindurch, mittels Kontaktstiften elektrisch mit den Querverbindern verbunden werden.
- Fig. 5 eine schematische Vorderansicht eines Einschub Isolierkörpers wie in Fig. 1, Fig. 4 mit Löchern welche eine Kodierung für einzusetzende Kontaktstifte vorgeben,
- Fig. 6 eine schematische Sicht auf die Unterseite des in Fig. 4 dargestellten Einschub-Isolierkörpers mit darin aufgenommenen Klemmenschienen und Querverbinder, ohne darin eingesteckte Kontaktmesser,
- Fig. 7 eine schematische Ansicht einer schematischen Anzapfung eines Flachkabels und Verbindung einzelner Adern zu Klemmen mittels Kontaktmessern, Querverbindern und Kontaktstiften,
- Fig. 8 ein Beispiel für einen Einschub mit einer ersten Anordnung von Kontaktstiften in fünf Klemmenschienen,
- Fig. 9 ein Beispiel für einen Einschub mit einer zweiten Anordnung von Kontaktstiften in fünf Klemmenschienen,
- Fig. 10 ein Beispiel für Einschub mit einer Anordnung von Kontaktstiften in drei Klemmenschienen,
- Fig. 11 ein Beispiel für einen Einschub wie er in eine Hülse aufgenommen wird, die zu einem ersten Teil der Anschlussdose gehört,
- Fig. 12 die Hülse aus Fig. 11 mit eingesetztem Einschub, mit an deren Unterseite eingesetzten Kontaktmessern,
- Fig. 13 ein Beispiel für einen zweiten Teil der Anschlussdose, der die Auflagefläche für das Flachkabel umfasst,
- Fig. 14 ein Beispiel einer Schnittansicht durch eine komplette Anschlussdose umfassend den ersten und den zweiten Teil,
- Figs. 14A bis 14C, beispielhafte Ansichten einer kompletten mehrteiligen Anschlussdose im geöffneten sowie geschlossenen Zustand und einer Explosionsansicht,
- Fig. 15 ein Beispiel für eine Draufsicht auf eine Anschlussdose umfassend den ersten und zweiten Teil,
- Fig. 16 ein Beispiel für eine Explosionsansicht einer Anschlussdose umfassend den ersten und zweiten Teil,
- Figs. 16A bis 16H zeigen Varianten der Anschlussdose mit unterschiedlicher Anordnung von Kontaktmessern in Querverbindern mitsamt eingelegtem Flachkabel in Explosionsansicht,
- Fig. 17 ein Beispiel für einen Einschub-Isolierkörper mit fest eingesteckten Kontaktstiften,
- Fig. 18 ein Beispiel für eine isolierende Stiftplatte um die Verbindung mittels Kontaktstiften in einem Zug herzustellen,
- Fig. 19A ein Beispiel für eine Anschlussdose die zwei senkrecht aufeinander stehende Flachkabel miteinander verbindet,
- Fig. 19B ein Beispiel für eine Anschlussdose die zwei parallel zueinander verlaufende Flachkabel verbindet,
- Fig. 20A ein Beispiel für eine Anschlussdose mit Dichtheit gegenüber Staub bzw. Wasser gemäß Schutzklasse IP40,
- Fig. 20B ein Beispiel für eine Anschlussdose mit Dichtheit gegenüber Staub bzw. Wasser gemäß Schutzklasse IP68,
- Fig. 21 ein Beispiel für eine Anschlussdose welche zusätzlich einen Stecker für ein Rundkabel umfasst, wobei in der Darstellung der Stecker von dem Anschluss der Anschlussdose getrennt ist
- Fig. 22 die Anschlussdose aus Fig. 21, mit in den Anschluss gesteckten Stecker.

Die Zeichnung und die Beschreibung der Zeichnung beziehen sich auf Beispiele der Erfindung und nicht auf die Erfindung selbst.

### BESCHREIBUNG VON AUSFÜHRUNGSBEISPIELEN ANHAND DER ZEICHNUNG

Die Unterseite eines Isolierkörper 3, auch als Einschub-Isolierkörper 3 bezeichnet mitsamt darin eingesetzten Querverbindern 2 ist in **Fig. 1** gezeigt. Als Unterseite wird hier im Allgemeinen diejenige Seite des Einschub-Isolierkörpers 3 bezeichnet, welche im eingebauten Zustand der Anschlussdose 200 (siehe Figs. 14, 15, 16, 19A, 19B) an das Flachkabel 100 (siehe z.B. Figs. 7, 14, 16, 19A, 19B) gepresst wird um dieses zu kontaktieren.

Der Einschub-Isolierkörper 3 weist an seiner Unterseite Aufnahmen 33 für die Querverbinder 2 auf. In dem in Fig. 1 gezeigten Beispiel sind dies fünf Aufnahmen für fünf Querverbinder 2. In jeden der fünf Querverbinder 2 ist jeweils ein Kontaktmesser 1 eingesteckt, sodass es von der Unterseite des Einschub-Isolierkörpers 3, sowie von den Querverbindern absteht. Jedes Kontaktmesser steckt dabei beispielsweise mit seinem stiftförmigen stumpfen Ende in einer Bohrung 20 (siehe z.B. Fig. 2) des jeweiligen Querverbinders 2. Die Kontaktmesser sind entlang einer Diagonale an der Unterseite des Querverbinders 2 angeordnet, sodass wenn diese Seite gegen ein Flachkabel gepresst wird, jedes Kontaktmesser 1 eine andere Ader des Flachkabels 150 (siehe z.B. Fig. 7) kontaktiert.

Ein Querverbinder 2 ist mitsamt in diesen einzusetzenden Kontaktmessern schematisch in **Fig. 2** dargestellt. Der Querverbinder 2 weist beispielsweise zwei Reihen von Bohrungen 2', 2" auf. Die erste Reihe von Bohrungen 2' weist sieben Bohrungen 20 auf, welche in einer Reihe entlang der längeren Seite des Querverbinders angeordnet sind. Der Querverbinder 2 ist beispielsweise aus Metall hergestellt und hat die Form einer Lochplatte.

Sieben Kontaktmesser 1 sind beispielhaft in Fig. 2 dargestellt, diese können in jeweils in eine der sieben Bohrung der ersten Reihe von Bohrungen 2' des Querverbinders 2 eingefügt werden. Die Bohrung durch welche das Kontaktmesser gesteckt wird, bestimmt welche Ader des zu kontaktierenden Flachkabels 100 (siehe z.B. Fig. 7) kontaktiert wird.

Es können Vorkehrungen getroffen werden, dass stets die Schutzleiterader PE (siehe z.B. Fig. 7) eines Flachkabels 100 (siehe z.B. Fig. 7) bei Einpressen der Kontaktmesser 1 in das Flachkabel 100 (siehe z.B. Fig. 7) stets zuerst kontaktiert. Dies kann z.B. gewährleistet werden, indem das für die PE Ader vorgesehene Kontaktmesser 1 etwas länger ist, als die anderen Kontaktmesser 1.

Die hier als Beispiele dargestellten sieben in einer Reihe angeordneten Bohrungen in der ersten Reihe von Bohrungen 2' sind in eine Fünfergruppe und in eine Zweiergruppe unterteilt. Wird ein Kontaktmesser 1 in eine Bohrung 20 der Zweiergruppe platziert, so kann eine mit einem Datensignal belegte Ader D1 oder D2 (siehe Fig. 14) des Flachkabels 100 (siehe z.B. Figs. 7, 14, 16, 19A, 19B) angezapft werden. Wird ein Kontaktmesser 1 in eine Bohrung 20 der Fünfergruppe platziert, so können Phasenleiter-Adern L1, L2, L3 oder eine Neutralleiterader N, bzw. eine Schutzleiterader PE (siehe z.B. Fig. 14) angezapft werden. Durch die beispielsweise metallenen Kontaktmesser 1 wird eine elektrische Verbindung zwischen den Kabeladern L1, L2, L3, N, PE, D1 oder D2 und dem Querverbinder 2 geschaffen, es wird somit Strom oder ein elektrisches Datensignal auf den Querverbinder 2 gelegt.

Direkt hinter der ersten Reihe von Bohrungen 2' befindet sich beispielsweise eine Reihe von zweiten Bohrungen 2", welche fünf seitlich nebeneinander angeordnete Bohrungen 21 umfasst. Die Bohrungen 21 in der zweiten Reihe von Bohrungen 2" sind zur Aufnahme von Kontaktstiften 4 (siehe z.B. Fig. 3) vorgesehen.

In die Bohrungen 21 der zweiten Reihe von Bohrungen 2" des Querverbinders 2 aus Fig. 2 gesteckte Kontaktstifte 4 sind in **Fig. 3** dargestellt. Die zweite Reihe von Bohrungen 2" umfasst fünf Bohrungen, welche jeweils einen Kontaktstift 4 aufnehmen können. Über diese Bohrungen kann der Querverbinder 2, je nachdem welche Bohrung der zweiten Reihe von Bohrungen 2" tatsächlich einen Kontaktstift aufnimmt, zu fünf verschiedenen Klemmenschienen mit Löchern verbunden sein. Diese Klemmenschienen 5' sind einstückig mit Klemmen verbunden (Klemme 5 und Klemmenschiene 5' sind ein einziges Bauteil (siehe z.B. Fig. 4). Über einen Kontaktstift 4 kann Strom über eine bestimmte Klemmenschiene 5' auf eine bestimmte Klemme 5 gelegt werden.

Ein Einschub-Isolierkörper 3 mit an dessen Unterseite befestigten Querverbindern 2 (siehe Figs. 2, 3) und an dessen Oberseite befestigten Klemmenschienen ist in **Fig. 4** in einer schematischen Schnittdarstellung dargestellt. Die Unterseite der in Fig. 4 dargestellten Anordnung kann wie in Fig. 1 gezeigt ausgestaltet sein - jeder der Querverbinder hat in einer anderen Bohrung der ersten Reihe von Bohrungen ein Kontaktmesser 1 eingesteckt (siehe Fig. 1) um damit eine andere Ader des Flachkabels 100 (siehe Figs. 7, 14, 16, 19A, 19B) kontaktieren zu können. Der Einschub-Isolierkörper 3 ist dabei typischerweise aus isolierendem Material, wie z.B. Kunststoff, gefertigt.

Die Klemmenschienen 5' werden durch den Isolierkörper hindurch mittels Kontaktstiften 4 elektrisch mit den Querverbindern 2 verbunden. Um diese Verbindung zu ermöglichen weist jede der Klemmenschienen 5' mindestens zwei hintereinander angeordnete Löcher 51 auf. Die Kontaktstifte 4 werden durch diese Löcher 51 und durch Löcher 31 im Einschub-Isolierkörper 3 (siehe Fig. 5) bis in eine Bohrung der zweiten Reihe von Bohrungen am Querverbinder 2 gesteckt. Durch Belegung eines bestimmten Loches 51 einer Klemmenschiene 5' mit einem Kontaktstift wird bestimmt zu welchem Querverbinder 2 die Klemmenschiene 5' elektrisch verbunden wird. So kann der Strom bzw. das Signal von einem beliebigen Querverbinder 2 auf eine bestimmte Klemmenschiene 5' gelegt werden.

An die Klemmenschienen 5' schließen sich einstückig die Klemmen 5 an, wie in Fig. 4 gezeigt. Die Klemmen 5 sind beispielsweise dazu geeignet zu den Adern eines zweiten Flachkabels 150 (siehe Figs. 19A, 19B) verbunden zu werden. Die Klemmen 5 können, wie erwähnt, auch Teil eines Anschlusses 550 (siehe Figs. 14A-C, Fig. 16, 16A-H; Fig. 21, Fig. 22) sein, an den ein Rundkabel angeschlossen wird (siehe Fig. 21, Fig. 22). Wie bereits in den allgemeinen Erläuterungen zur Erfindung erwähnt, können die Klemmen 5' auch Teil eines Stecksystems sein, wobei die Klemmen 5' dann als Steckerpins ausgeführt wären.

Dabei bestimmt die Position der Kontaktstifte 4 in den Klemmenschienen 5', welche Ader des zu kontaktierenden bzw. anzuzapfenden Flachkabels 100 zu welcher Klemme 5 verbunden ist. In Ausführungsformen in denen der Anschluss 550 (siehe Figs. 14A-C, Fig. 21) an ein Flachkabel gekoppelt wird, ist somit bestimmt zu welcher Ader des zweiten Flachkabels 150 (Fig. 19A, 19B) ein Querverbinder 2 und je nach Position der Kontaktmesser im Querverbinder 2 eine bestimmte Kabelader des Flachkabels 100 verbunden wird.

Eine Draufsicht auf den Einschub-Isolierkörper 3 mit den Aufnahmen 34 für die Klemmenschienen 5' (siehe z.B. Fig. 4) ist in **Fig. 5** gezeigt. Der Einschub-Isolierkörper 3 weist mehrere (hier: fünf) Löcher 31 auf, welche in den Aufnahmen für die Klemmenschienen 5' angeordnet sind. Diese Löcher 31 geben eine Kodierung vor, durch welche Löcher in den Klemmenschienen 51 Kontaktstifte 4 in Richtung der Bohrungen in den Querverbindern 2 (siehe z.B. Figs. 1 bis 4) gesteckt werden können. Dadurch werden Montagefehler, also Verbindungen der falschen Querverbinder zu einer Klemme und damit der falschen Kabelader des Flachkabels 100 (siehe Figs. 7, 14, 16, 19A, 19B) zu einer Klemme 5, ausgeschlossen.

Der Einschub-Isolierkörper 3 aus Fig. 4 mit den an seiner Oberseite aufgenommenen Klemmenschienen 5' und auf der Unterseite aufgenommenen Querverbindern 2 ist samt durchgesteckten Kontaktstiften 4 in **Fig. 6** in einer Ansicht auf seine Unterseite hin dargestellt. Es ist in Ansicht erkennbar, dass die Querverbinder 2 in Einschüben hintereinander entlang der Erstreckungsrichtung der Klemmenschienen 5' (siehe Fig. 4) angeordnet sind. In diesem hier dargestellten Beispiel sind es fünf Querverbinder, die durch die Kontaktstifte 4 zu fünf verschiedenen Klemmen 5 elektrisch verbunden werden.

In dem durch Fig. 4 und Fig. 6 gegeben Beispiel ist die Klemme K1 zu dem Querverbinder Q3 verbunden, die Klemme K2 zu dem Querverbinder Q2, die Klemme K3 zu dem Querverbinder Q5, sowie die Klemme K4 zu dem Querverbinder Q4 und die Klemme K5 zu dem Querverbinder Q1.

Eine schematische Ansicht einer schematischen Anzapfung eines Flachkabels und Verbindung einzelner Adern zu Klemmen mittels Kontaktmessern, Querverbindern und Kontaktstiften ist durch **Fig. 7** gegeben. Die Anordnung aus Fig. 7 hat in dieser schematischen Ansicht keinen Einschub-Isolierkörper 3 (siehe z.B. Figs. 4 und 6), die Teile können in dieser Anordnung durch Luft gegeneinander isoliert sein. Jedoch kann auch hier ein Einschub-Isolierkörper 3 vorhanden sein.

Durch ein Kontaktmesser 1 wird die Kabelader L3 des Flachkabels 100 abisolierfrei kontaktiert bzw. angezapft. Über den Querverbinder Q1 und einen in diesen eingesetzten Kontaktstift 4 welcher in der Klemmenschiene der Klemme K1 mündet, wird der Strom dieser Phasenader L3 an die Klemmenschiene von Klemme L3 gelegt. Nach demselben Prinzip wird der Strom der Phasenader L2 auf die Klemme L2 gelegt, der Strom der Schutzleiterader PE auf die Klemme PE, der Strom der Neutralleiterader N auf die Klemme N und der Strom der Phasenleiterader L1 auf die Klemme L1.

Ein kompletter Einschub 30 mit einer ersten Anordnung der Kontaktstifte 41 "Code 1" ist in **Fig. 8** gezeigt. In dem Einschub 30 ist auf die Klemmen 5 ein Buchsenaufsatz 55 gesteckt, um diese vor Kontakt mit Staub bzw. Wasser zu schützen bzw. um einen Monteur bzw. Nutzer vor einer Berührung der Klemmen 5 zu schützen. Die Struktur des Einschub-Isolierkörpers 3 mit Querverbindern 2, Aufnahmen für die Klemmenschienen 34 und den darin eingesetzten Klemmenschienen 5' gleicht dem in Fig. 1, Fig. 4 und Fig, 6 beschriebenen Anordnungen. Die Kontaktstifte 4 sind in bestimmte Löcher 51 der Klemmenschienen gesteckt um gewisse Klemmenschienen 5' und damit Klemmen 5 mit gewissen Adern 101 des Flachkabels 100 (siehe z.B. Fig. 7) zu verbinden. In dem in Fig. 8 gezeigten Anordnung der Kontaktstifte werden die Adern 101 des Flachkabels 100 beispielsweise in der Reihenfolge zu den Klemmen verbunden wie in Fig. 7 dargestellt.

In **Fig. 9** ist ein Einschub 30' dargestellt, der dem Einschub 30 aus Fig. 8 bis auf die Anordnung der Kontaktstifte 4 gleicht. Die Anordnung der Kontaktstifte 42 in den Klemmenschienen 5' des Einschubs 30' verbindet in Einschubrichtung für Kabeladern des zweiten Flachkabels 150 (siehe Fig. 19A, 19B) die äußerst links gelegene Klemmenschiene 5' zu dem dritten von vorne Querverbinder 2, die rechts daneben liegende Klemmenschiene 5' mit dem vierten Querverbinder 2 von der Buchsenaufsatzseite aus gezählt, die in der Mitte gelegene Klemmenschiene 5' mit der hintersten Querverbinder 2, die rechts neben der mittleren gelegene Klemmenschiene 5' mit dem vordersten Querverbinder 2 und die äußerst rechts gelegene Klemmenschiene 5' mit dem zweiten Querverbinder 2.

Wenn, wie in Fig. 7 gezeigt, die Querverbinder von der Buchsenseite her bis hinten mit in Diagonalmuster platzierten Kontaktmessern 1 (siehe z.B. Abb. 1) versehen sind, kontaktiert das Kontaktmesser 1 des direkt hinter dem Buchsenaufsatz 55 gelegenen Querverbinders 2 die Phase L3. Die Kontaktmesser der dahinterliegenden Querverbinder 2 kontaktieren dann die Adern 101 in der folgenden Reihenfolge: L2, L1, N, PE, wie ebenso in Fig. 7 gezeigt.

Damit ergibt sich unter dieser Kontaktstiftanordnung 42 eine Verbindung der Phasenleiterader L1 zur äußerst linken Klemmenschiene, der Neutralleiterader N zur links daneben liegenden Klemmenschiene, der Schutzleiterader PE zur mittleren Klemmenschiene und der Phasenleiteradern L2 bzw. L3 zu den beiden rechts liegenden Klemmenschienen.

Ein Einschub 30" mit nur drei in sich aufgenommenen Klemmenschienen 5' die mit Kontaktstiften versehen sind um zu bloß drei Querverbindern 2 elektrisch verbunden zu sein, ist in **Fig. 10** dargestellt. Es werden hier z.B. von einem fünfadrigen Flachkabel nur drei Adern angezapft. Unter der Annahme, dass die Kontaktmesser der Querverbinder aus Fig. 10 so angeordnet sind wie die Querverbinder Q3, Q4 und Q5 aus Fig. 7, kontaktiert die von dem Buchsenaufsatz 55' aus gesehenen äußerst rechts gelegene Klemmenschiene 5' hier die Phasenleiterader L1, während die mittlere Klemmenschiene 5' die Schutzleiterader PE kontaktiert und die äußerst links gelegene Klemmenschiene 5' die Nulleiterader N. Der Buchsenaufsatz 55' nimmt die entsprechenden drei Klemmen 5 (siehe z.B. Fig. 4) auf und schützt diese vor Eindringen von Staub und Wasser bzw. bietet einen Schutz vor Berührung der elektrisch leitfähigen Teile.

Wie in **Fig. 11** schematisch dargestellt wird ein Einschub 30 (oder auch ein Einschub 30' bzw. 30" wie in Figs. 9 und 10 dargestellt) durch eine Öffnung 63 in eine Hülse 60 gesteckt. Diese Hülse bildet zusammen mit darin eingesetzten Kontaktmessern für die Querverbinder 2 (siehe z.B. Fig. 2, Fig. 3) und eventuell noch weiteren Elementen einen ersten Teil 600 der Anschlussdose 200 (siehe Figs. 15, 16, 19A, 19B). Die Hülse 60 schließt beispielsweise mit dem Einschub 30 und dem Dichtaufsatz 65 (siehe Fig. 15) so wasserdicht bzw. staubdicht ab, dass ein Dichtigkeitsgrad der SchutzklasseIP68 erreicht werden kann. Hierzu können ein oder mehrere Dichtungsringe vorgesehen sein bzw. die Kontaktmesser 1 mit Dichtungen versehen sein. Ohne einen Dichtaufsatz 65 (siehe Fig. 15) ist beispielsweise lediglich eine Dichtheit gemäß einer geringeren Schutzklasse möglich.

In **Fig. 12** ist dargestellt, wie in Öffnungen 61 an der Unterseite 62 der in Fig. 11 gezeigten Hülse 60 die Kontaktmesser 1 durchgesteckt sind. Zwischen den Kontaktmessern 1 und dem Kabel 100 wird eine Abdichtung erreicht, indem um die Kontaktmesser 1 eine Dichtung aufgebracht ist. Die Unterseite 62 der Hülse 60 ist diejenige Seite die gegen das zu kontaktierende Flachkabel 100 (siehe z.B. Fig. 7) gepresst wird. Diese Öffnungen 61 überlappen mit den Bohrungen der ersten Reihe von Bohrungen 2' der sich am Einschub 30 befindlichen Querverbinder 2. So sind die die Kontaktstifte von außen durch die Unterseite des ersten Teils 600 der Anschlussdose (siehe Figs. 15, 16, 19A, 19B) bis in die Bohrungen 20 der ersten Reihe von Bohrungen 2' des Querverbinders gesteckt. Aus der Hülse 60 ragt der Buchsenaufsatz 55 des Anschlusses 550 heraus.

Ein zweiter Teil 70 der Anschlussdose 200 ist in **Fig. 13** dargestellt. Dieser zweite Teil 70 ist mit einer Auflagefläche 71 für das Flachkabel 100 (siehe z.B. Fig. 7, Fig. 16) ausgestattet. Die Auflagefläche ist beispielsweise so ausgestaltet, dass sie an die Kontur eines dort aufliegenden Flachkabels 100 (siehe z.B. Fig. 7, Fig. 16) angepasst ist. Dies verhindert, dass das Flachkabel 100 (siehe z.B. Fig. 7, Fig. 16) falsch eingelegt werden kann. Einen weiteren Schutz diesbezüglich wird auch durch eine Kodierung 68 an der Unterseite 62 der Hülse 60 erreicht, siehe auch Figs. 14, 14A-14C.

Der zweite Teil 70 der Anschlussdose 200 weist außerdem Seitenwände 73 auf, in welche der erste Teil 600 der Anschlussdose 200 (siehe Fig. 14, 15, 16) eingesetzt werden kann. Dieser erste Teil 600 der Anschlussdose 200 kann sich dabei auf einer Auflagefläche 72 abstützen, welche neben der Auflagefläche 71 für das Flachkabel 100 angeordnet sein kann.

**Fig. 14** zeigt eine Schnittansicht einer Anschlussdose 200, wobei der erste Teil 600 mit einem in die Hülse 60 eingesetzten Einschub 30, 30', 30" (siehe Figs. 8, 9, 10) in den zweiten Teil 70 eingesetzt ist um ein Flachkabel 100 über die aus der Hülse 60 herausragenden Kontaktmesser 1 zu kontaktieren. Seitlich ist der erste Teil 600 durch Seitenwände 73 des zweiten Teils 70 gegen Verrutschen geschützt. Das hier dargestellte Flachkabel 100 ist ein Flachkabel 100 mit sieben Kabeladern: fünf Kabeladern zur Stromversorgung (Phasenleiter L1, L2, L3, Neutralleiter N, Schutzleiter PE) sowie zwei Datenleitern D1, D2.

Die Kombination aus dem in den zweiten Teil 70 eingesetzten ersten Teil 600 bildet beispielsweise die gesamte Anschlussdose 200.

Die Auflagefläche 71 des zweiten Teils 70 der Anschlussdose 200 ist dabei beispielsweise so geformt, dass sie sich der Kontur des eingelegten Flachkabels 100 anschmiegt. Diese spezielle Form des Auflagefläche bildet eine Kodierung 68 der Auflagefläche 71. Ebenso ist die Unterseite 62 der Hülse 60 zumindest an einem Teil dieser Unterseite 62 beispielsweise so geformt, dass sie sich im geschlossenen Zustand der Anschlussdose 200 an die Oberseite des Flachkabels 100 anschmiegt. Diese Form bildet eine Kodierung 69 der Unterseite 62 der Hülse 60 (des ersten Teils 600). Die beiden Kodierungen 68, 69 stellen beispielsweise sicher, dass das Flachkabel 100 nur in der richtigen Orientierung eingelegt werden kann und bilden somit eine Absicherung gegen verdrehtes Einlegen des Flachkabels. Außerdem stellen die Kodierungen 68, 69 beispielsweise sicher, dass nur diejenigen Flachkabel 100 eingelegt werden können, für deren Anzapfung bzw. Montage die Anschlussdose 200 konzipiert ist.

Die **Fig. 14A** stellt die Anschlussdose 200 in geöffnetem Zustand dar. Der von einem Buchsenaufsatz 55, 55' gegen Berührung und Eindringen von Feuchtigkeit etc. geschützte Anschluss 550 ragt aus der Hülse 60 heraus. Der Anschluss 550 ist beispielsweise so geformt, dass er einen Stecker 300 (siehe Figs. 21, 22) aufnehmen kann. An den beiden Längsseiten der Hülse 60 ist Hebelelement 80 drehbar montiert. Wie bereits erwähnt, dient das Hebelelement 80, die Hülse mit samt an ihrer Unterseite 62 eingesteckten Kontaktmesser 1 gegen das Flachkabel 100 zu pressen um die Adern desselben einseitig abisolierfrei zu kontaktieren.

Man erkennt in **Figs 14A bis 14C** an der dem Anschluss 550 gegenüberliegenden Seite der Anschlussdose 200 die oben erwähnten zwei Kodierungen 68, 69. Die Kodierung 68 ist an der Auflagefläche 71 für das Flachkabel 100 angebracht und erstreckt sich, wie insbesondere in der Explosionszeichnung Fig 14C gezeigt, über die gesamte Länge der Auflagefläche 71.Demgegenüber ist die Kodierung 69 an der dem Anschluss 550 gegenüberliegenden Rückseite der Hülse 60 und nur teilweise entlang der Unterseite 62 der Hülse 60 angebracht. Dies ist ausreichend, da auch durch diese kompakte Ausführung der Kodierung 69 verhindert wird, dass die Anschlussdose 200 mit einem in falscher Orientierung eingelegten Flachkabel 100 oder gar einem nicht für diese Dose vorgesehenen Flachkabel geschlossen werden kann um die Adern des Flachkabels mittels der Kontaktmesser 1zu kontaktieren.Eine Außenansicht eines Beispiels für eine solche Anschlussdose 200 ist in **Fig. 15** dargestellt. Der erste Teil 600 hat in diesem Beispiel eine zwei aufeinander folgende Dichtaufsätze 65, 66 - welche sich beispielsweise an einen hier nicht dargestellten Buchsenaufsatz 55, 55' eines Einschubs 30, 30' 30" (siehe Figs. 8 - 11) anschließen, um die Dichtheit der Gesamtvorrichtung gegenüber Staub und Wasser zu erhöhen. So kann beispielsweise eine Dichtheit nach Schutzklasse IP68 erreicht werden.

In **Fig. 16** ist eine Explosionszeichnung einer möglichen Ausgestaltung einer Anschlussdose 200 mitsamt eingelegten Flachkabel 100 gezeigt.

Das Flachkabel 100 ist auf die Auflagefläche 71 (siehe Fig. 13) in dem zweiten Teil 70 gelegt. Die in diesem Beispiel fünf Kabeladern 101 des hier dargestellten Flachkabels 100 werden über in diesem Beispiel fünf Kontaktmesser 1 abisolierfrei angezapft, jede Ader 101 durch ein anderes Kontaktmesser 1. Jedes dieser Kontaktmesser 1 ist in eine Bohrung 20 eines anderen Querverbinders 2 gesteckt, hier in eine Bohrung aus der ersten Reihe von Bohrungen 2' (siehe Fig. 2), und leitet Strom bzw. elektrische Datensignale an diese Querverbinder 2 weiter.

Die Querverbinder sind in Aufnahmen an der Unterseite eines Einschub-Isolierkörpers 3 platziert, die Klemmenschienen 5' an dessen Oberseite (siehe Fig. 4, Fig. 6, Fig. 8 - 10). Die Klemmenschienen 5' sind einstückige Fortsetzungen von Klemmen 5, welche an die Adern eines zweiten Kabels geklemmt werden können. Die Klemmenschienen 5' weisen hintereinander angeordnete Löcher auf, durch die Kontaktstifte 4 gesteckt sind. Diese Kontaktstifte 4 gehen durch eben diese Löcher 51 der Klemmenschienen 5' (siehe Fig. 4), durch Löcher 31 (siehe Fig. 5) im Einschub-Isolierkörper 3 und erreichen Bohrungen 20 in einer zweiten Reihe von Bohrungen 2' an den Querverbindern 2 (siehe Fig. 2). Die Kontaktstifte 4 legen so, durch den Einschub-Isolierkörper 3 hindurch Strom über die Querverbinder 2 von den Kabeladern 101 des ersten Flachkabels 100 auf die Klemmen 5.

Die Klemmen 5 ihrerseits werden in einen Buchsenaufsatz 55 aufgenommen. Dieser Buchsenaufsatz ist an weitere Dichtaufsätze 65, 66 gekoppelt, welche an deren Anschlussstellen O-ringe 91, 95 um einen zusätzlichen Schutz vor Eindringen von Staub und Wasser bereitzustellen. Insgesamt bilden beispielsweise die Klemmen samt Buchsenaufsatz und ggf. noch weiteren Elementen den Anschluss 550 der Anschlussdose 200.

Der Einschub Isolierkörper 3 mitsamt den Querverbindern 2, Klemmenschienen 5' und dem Buchsenaufsatz 55 bildet einen Einschub 30, der in die Hülse 60 eingesetzt ist (siehe Fig. 11). An die Dichthülse 60 sind dann auch die Dichtaufsätze 65, 66 gekoppelt.

Beispielsweise befindet sich am hinteren Ende dieser Hülse ein Ankerpunkt für ein Hebelelement 80, welches dazu benutzt wird um die Dichthülse 60 mitsamt den an deren Unterseite 62 (siehe Fig. 12) eingesetzten Kontaktmessern 1 (siehe Fig. 12) gegen das auf der Auflage befindliche Flachkabel 100 zu pressen um ebendieses zu abisolierfrei zu kontaktieren und Stromfluss von den Kontaktmessern 1 bis zu den Klemmen 5 zu ermöglichen.

In Figs. 16A bis 16H sind verschiedene Varianten der Buchse 200 dargestellt, die sich voneinander durch die Anordnung bzw. Belegung der Flachkabeladern 100, durch den Typ von Flachkabel (fünfadriges Flachkabel ohne Datenleiter oder siebenadriges mit Datenleiter) und die Anordnung der Kontaktmesser 1 innerhalb der ersten Reihe von Bohrungen 2' der Querverbinder 2 bzw. durch die Anordnung der Kontaktstifte 4 in den Klemmenschienen 5' unterscheiden. Demensprechend werden in den Figs. 16A bis 16H die Ströme bzw. Signale unterschiedlicher Flachkabeladern auf unterschiedliche Querverbinder 2 gelegt. Über die Kontaktstifte 4 und Klemmenschienen 5' werden die unterschiedlichen Signale bzw. Ströme die an den Querverbinder 2 anliegen jeweils an die Klemmen 5 weitergegeben. Welche Ader des Flachkabels 100 an welche Klemme verbunden wird in diesem Beispiel einerseits durch die Anordnung der Kontaktmesser 1 in den Querverbindern 2 als auch durch die Anordnung der Kontaktstifte 4 in den Klemmenschienen 5' gegeben.

Die in den Figs. 16A bis 16H dargestellten Konfigurationen werden nun im Einzelnen beschrieben.

**Fig. 16A** zeigt eine Anordnung, hier als "3LNPE-1" bezeichnet. Das Flachkabel 100 ist fünfadrig, von der Flachseite bis zur spitz zulaufenden Seite des Flachkabels haben die Adern die folgende Belegung: Phase L3, Phase L2, Phase L1, Neutralleiter N, Schutzleiter PE. Die Kontaktmesser 1 sind so innerhalb der Reihe von Bohrungen 2' in den Querverbindern 2 platziert, dass der am weitesten von den Klemmen 5' entfernte (also hinterste) Querverbinder 2 zu der Schutzleiterader PE verbunden ist. Der benachbarte Querverbinder ist über ein in die entsprechende Bohrung gestecktes Kontaktmesser 1' zu der Neutralleiterader N verbunden. Der mittlere Querverbinder 2 sowie die beiden den Klemmen 5 am nächsten liegenden (vorderen) Querverbinder sind jeweils von hinten nach vorne zu den Phasenleiteradern L1, L2 L3 verbunden.

Dementsprechend weisen bei der gegebenen Konfiguration der Kontaktstifte die Klemmen 5 die folgende Belegung auf (von links nach rechts frontal von der Einsteckseite her gesehen): L3, N, PE, L2, sowie L1.

In der in **Fig. 16B** gezeigte Konfiguration "L1NPE-Bus(1)" gezeigten Konfiguration wird ein siebenadriges Kabel angezapft, das neben den zu den bereits aus Fig. 16A bekannten Adern L3, L2, L1, N, PE noch die Datenleiter D1 und D2 aufweist, diese sind im Flachkabel 100 neben den fünf Phasenleitern bzw. Neutralleiter und Schutzleiter angeordnet.

Es sind in dieser Konfiguration, obwohl das Flachkabel 100 sieben Adern aufweist, dennoch nur 5 Kontaktmesser 1 sowie Querverbinder 2 und Klemmen 5 vorgesehen, um nur fünf dieser Adern anzuzapfen und ihr Signal an die Klemmen 5 des Anschlusses 550 zu legen.

In dieser Konfiguration ist der hinterste Querverbinder 2 zur PE Ader verbunden, der in Richtung Klemmen 5' gesehen nächste zur N Ader, der nächste zur L1 Ader, der nächste zur D2 Ader sowie der vorderste zu der D1 Ader.

Bei der gegeneben Anordnung bzw. Belegung der Kontaktstifte 4 ergibt sich somit die folgende Belegung der Klemmen (von links nach rechts frontal aus Sicht eines an die Klemmen zu koppelnden Abgangs): D1, D2, PE, N, L1. Hier wird also nur eine Phase (die Phase L1) auf den Anschluss 550 gelegt, ebenso wie ein Neutralleiter, ein Schutzleiter sowie zwei Datenleiter.

In der in Fig. **16C** dargestellten Konfiguration "L2NPE+Bus(1)" ist das Flachkabel 100 identisch zu dem in Fig. 16B gezeigten. Jedoch wird im Vergleich zur Darstellung 16B nicht die Phase L1 auf den Querverbinder 2 gelegt sondern die Phase L2. Wodurch diese Phase L2 des Flachkabels 100 auf die Klemme 5 für die Phase L2 gelegt wird und nicht L1.

In der Konfiguration gemäß **Fig. 16D** "L3NPE+Bus(1)" wird entsprechend die Phase L3 auf den mittleren Querverbinder 2 und bei gegebener Konfiguration der Kontaktstifte 4 auf die Klemme 5 für die Phase L3 gelegt.

In **Fig. 16E** ist eine Konfiguration mit einem fünfadrigen Flachkabel 100 gezeigt, bei dem die Kabeladern allerdings eine andere Belegung haben als in 16A. Diese Konfiguration wird in der Figur als "3LNPE-2" bezeichnet. Hier ist die Reihenfolge der Phasenleiter bzw. Neutralleiter und Schutzleiter im Flachkabel 100 von links nach rechts (von der Flachseite hin zu spitz zulaufenden Seite) wie folgt: L1, N. PE, L2, L3. Der Neutralleiter und Schutzleiter ist hier also im Flachkabel 100 zwischen der Phase L1 und dem Phasenpaar L2, L3 angeordnet.

Die Kontaktmesser 1 sind so in den Querverbindern angeordnet, dass diese wie in Fig. 16A vom hintersten zum vordersten in der Reihenfolge PE, N, L1, L2, L3 verbunden sind. Dadurch ergibt sich bei der in Fig. 16E gezeigte Anordnung der Kontaktstifte 4 eine Belegung der Klemmen 5 des Anschlusses 550 wie folgt: Die in Frontalansicht aus Sicht eines an die Klemmen gekoppelten Abgangs äußerst links liegende Klemme 5 ist mit der Phase L3 belegt, die rechts daneben dann entsprechend mit N, PE, L2, L1.

In dem in **Fig. 16F** gezeigten Beispiel weist das Flachkabel 100 im Vergleich zu Fig. 16F zusätzlich zwei Datenleiter D1, D2 auf, das Flachkabel 100 hat hier also sieben Adern. Fünf Kontaktmesser 1 kontaktieren hier jedoch nur für Adern des Flachkabels 100, wie in Fig. 16B bis 16D. Gemäß Fig. 16F sind die Kontaktmesser 1 so angeordnet, dass die beiden hintersten Querverbinder 2 von hinten beginnend mit PE und N belegt sind. Der mittlere Querverbinder 2 ist zu der Phase L1 verbunden, die beiden vorderen Querverbinder 2 zu den Datenleitungen D2 und D1. Entsprechend werden bei der in Fig. 16F beispielhaft gezeigten Anordnung der Kontaktstifte 4 die beiden links außen liegenden Klemmen mit den beiden Datensignalen D1 und D2 belegt, während die mittlere Klemme mit PE belegt wird und die recht daneben liegenden Klemmen mit N bzw. L1. Diese Konfiguration wird in der Fig. 16F als "L1NPE+Bus(2)" bezeichnet.

Die in **Fig. 16G** gezeigte Konfiguration "L2NPE+Bus(2)" entspricht der in Fig. 16F gezeigten Konfiguration, bis auf die Lage des Kontaktmessers 1, das den mittleren Querverbinder 2 kontaktiert. Dieses Kontaktmesser 1 ist hier so in den mittleren Querverbinder gesteckt, dass die Phase L2 kontaktiert wird. Entsprechend ist die rechts außen liegende Klemme 5 (Belegung L2) hier zu der Ader L2 verbunden.

Die in **Fig. 16H** gezeigten Konfiguration "L3NPE+Bus(2)" entspricht der in Fig. 16G gezeigten Konfiguration, bis auf ebenso die Lage des mittleren Kontaktmessers 1, das den mittleren Querverbinder kontaktiert. In diesem Beispiel wird nämlich die Phasenader L3 kontaktiert und auf die äußerst rechts liegende Klemme 5 des Anschlusses 550 gelegt.

In **Fig. 17** ist eine alternative Ausgestaltung eines Einschub-Isolierkörpers 3 dargestellt. Der Einschub-Isolierkörper 3' weist fest eingesetzte Kontaktstifte 4' auf, deren beiden Enden von der Oberseite bzw. Unterseite des Einschub-Isolierkörpers 3' abstehen. Dabei ragt das obere Ende der fest eingesetzten Kontaktstifte 4' in Aufnahmen 45' für die Klemmenschinen 5' und deren unteres Ende in Aufnahmen 33' für die Querverbinder 2. Dort können die Enden der Kontaktstifte 4' jeweils in Bohrungen bzw. Löcher der Klemmenschinen 5' bzw. Querverbindern aufgenommen werden.

In **Fig. 18** ist eine isolierende Stiftplatte 90 gezeigt, welche eine weitere alternative Möglichkeit darstellt die elektrische Verbindung zwischen Klemmenschienen 5' und Querverbindern 2 herzustellen.

In dieser Alternative ragen Kontaktstifte 4" an einer Seite aus der isolierenden Stiftplatte hinaus, wobei wenn die Platte auf die in den Einschub-Isolierkörper eingesetzten Klemmenschienen 5' gepresst wird, die Kontaktstifte 4" durch die Klemmenschienen 5', den Einschub-Isolierkörper 3 und in die Bohrungen in der zweiten Reihe von Bohrungen 2" (siehe Fig. 2) getrieben werden. Dadurch wird der elektrische Kontakt in nur einem Schritt schnell hergestellt. Das Einpressen der Kontaktstifte 4" kann durch dadurch erfolgen, dass über ein Hebelelement 80 (siehe Fig. 16) Druck auf die isolierende Stiftplatte 90 in Richtung der Klemmenschienen 5' ausgeübt wird.

Bei anderen Ausführungsformen, wie z.B. Fig. 4, werden sind die Kontaktstifte 4 einzeln gesteckt.

Zwei verschiedene Anwendungsfälle einer erfindungsgemäßen Anschlussdose 200, 200' sind in den **Figs. 19A und 19B** dargestellt. Wie in **Fig. 19A** gezeigt, können durch eine Ausführungsform der Anschlussdose 200' zwei im rechten Winkel übereinander angeordnete Flachkabel 100 bzw. 150 miteinander verbunden werden. Hier wird das erste Flachkabel 100 abisolierfrei innerhalb der Anschlussdose 200' kontaktiert und der Strom wird an Klemmen 5, welche im rechten Winkel zur Durchtrittsrichtung des ersten Flachkabels angeordnet sind abgegeben, an die ein zweites Flachkabel 150 gekoppelt ist. Die Klemmenschienen 5' (in Fig. 19A nicht sichtbar) kreuzen hier die Kabeladern des ersten Flachkabels 150 direkt. Die Kontaktstifte und die Kontaktmesser können hier direkt verbunden sein um (beispielsweise als ein einziges Bauteil ausgeführt) um Strom von einer Kabelader an eine Klemme zu geben. Querverbinder 2 (siehe Fig. 2) können in dieser Ausführungsform auch weggelassen werden.

Wie in **Fig. 19B** gezeigt, können die Klemmen 5 aber auch parallel oberhalb des durchgeführten ersten Flachkabels 100 angeordnet sein um ein zweites Flachkabel 150 dort an das erste Flachkabel zu koppeln. Hier kann die Anschlussdose 200 beispielsweise so ausgestaltet sein wie in Fig. 16 gezeigt.

Eine Anschlussdose 200‴, vorgesehen um einen Schutz vor Eindringen von Staub bzw. Wasser der Klasse IP40 zu gewährleisten, ist in **Fig. 20A** gezeigt. Diese Anschlussdose 200‴ ist mit einem Buchsenaufsatz 55' versehen, welcher die Klemmen 5 (siehe z.B. Fig. 4) zu aus eben diesem Zwecke umgibt.

Eine alternative Anschlussdose 200ʺʺ, vorgesehen für einen Schutz vor Eindringen von Wasser und Staub der Klasse IP65, ist in **Fig. 20B** gezeigt. Diese Anschlussdose 200ʺʺ ist mit einem Dichtaufsatz 65' versehen, welcher - eventuell zusätzlich zu etwaigen Buchsenaufsätzen 55, 55' (siehe Fig. 16, Fig. 20A) - die Anschlussdose 200ʺʺ abdichtet.

Eine Darstellung Anschlussdose 200 gemeinsam mit einem zu deren Anschluss 550 koppelbaren Stecker 300 und sich an den Stecker anschließenden Abgang für ein Rundkabel 400 ist in den **Figs. 21** **und** **22** gezeigt.

Dabei ist der Stecker 300 in dem durch Fig. 21 gegebenen Beispiel von der Anschlussdose 220 getrennt. An den Stecker 300 schließt sich ein Abgang für ein Rundkabel 400 an. Das Flachkabel 100 ist durch die Anschlussdose 200 geführt. In Fig. 21 und Fig. 22 ist die Hülse 60 dem Hebel 80 von oben gezeigt. Der Buchsenaufsatz 55, 55' ragt aus der Hülse 60 heraus. Der Stecker 300 liegt dem Anschluss 550 gegenüber. Der Stecker 300 kann in verschiedenen Varianten 300', 300", 300‴ vorliegen. Solche Varianten sind in Fig. 21 schematisch gezeigt.

Der Stecker 300 ist in der durch Fig. 22 veranschaulichten Situation in den Anschluss 550 (siehe Fig. 21) der Anschlussdose 200 gesteckt . Die hier dargestellte Variante bietet einen Schutz vor Eindringen von Staub bzw. Wasser gemäß Schutzklasse IP40. Zusätzlich gezeigt ist eine Dichtaufsatz 65, welcher wenn auf die Hülse 60, gesteckt einen entsprechenden Schutz gemäß Schutzklasse IP68 bewirken würde.

Die Darstellung ist nur beispielhaft, beispielsweise können von einzelnen Teilen größere oder kleinere Stückzahlen versehen sein, oder manche Teile ganz fehlen.

## Patentansprüche

1. Anschlussdose (200, 200', 200", 200‴, 200ʺʺ) zum Verbinden eines mehradrigen Flachkabels (100) mit mehreren Klemmen (5) eines Anschlusses (550), wobei die Anschlussdose (200) folgendes umfasst:
eine Auflagefläche (71) für ein zu kontaktierendes mehradriges Flachkabel (100),
mehrere Kontaktmesser (1) zur einseitigen, abisolierfreien Kontaktierung mehrerer Adern (L1, L2, L3, N, PE, D1, D2) des Flachkabels,
mehrere Klemmen (5),
mehrere sich an die Klemmen (5) anschließende Klemmenschienen (5'), wobei jede Klemmenschiene (5') wenigstens ein Loch aufweist, wobei durch jeweils ein Loch einer Klemmschiene (5') ein Kontaktstift (4) gesteckt ist,
wobei jeweils ein Kontaktstift (4) für einen Ader-zu-Klemme Kontakt vorgesehen ist,
wobei durch die Belegung der Löcher (51) der Klemmenschienen (5') mit Kontaktstiften (4) definiert wird, welche Ader (L1, L2, L3, N, PE, D1, D2) des Flachkabels zu welcher Klemme (5) verbunden ist,
wobei über einen oder mehrere Kontaktstifte (4) ein elektrischer Kontakt zwischen einen oder mehreren Kontaktmessern (1) und einen oder mehreren Klemmenschienen (5') hergestellt wird, **dadurch gekennzeichnet, dass** die Klemmen (5) einstückig mit den Klemmenschienen (5') gefertigt sind, also die Klemmen (5) und die sich daran anschließenenden Klemmenschienen (5') ein einziges Bauteil bilden, wobei die Anschlussdose Querverbinder (2) umfasst, wobei die Querverbinder (2) die elektrische Verbindung zwischen den Kontaktstiften (4) und den Kontaktmessern (1) herstellen, wobei die Querverbinder (2) eine Reihe mit mehreren ersten Bohrungen (2') aufweisen, wobei durch Positionierung der Kontaktmesser (1) in den entsprechenden Bohrungen (20) bestimmt wird, welcher Querverbinder (2) zu welchem Kontaktmesser (1) und damit zu welcher Kabelader (L1, L2, L3, N, PE, D1, D2) des zu kontaktierenden bzw. anzuzapfenden Flachkabels (100) verbunden ist, wobei die Querverbinder (2) eine Reihe mit mehreren zweiten Bohrungen (2") aufweisen, in
welche die sich von den Klemmenschienen (5') her erstreckenden Kontaktstifte (4) aufgenommen werden,
wobei jede Klemmenschiene (5') eine Reihe mit mehreren hintereinander angeordneten Löchern (51) umfasst, wobei sich die Kontaktstifte (4) von einem Loch einer Klemmenschiene (5') bis zu einer Bohrung eines Querverbinders erstrecken, um die elektrische Verbindung einer bestimmten Klemmenschiene (5') mit einem bestimmten Querverbinder (2) herzustellen.

2. Anschlussdose (200, 200', 200", 200‴, 200ʺʺ) nach Anspruch 1, wobei die Anschlussdose einen zwischen den Querverbindern (2) und den Klemmenschienen (5') angeordneten Einschub-Isolierkörper (3) umfasst.

3. Anschlussdose (200, 200', 200", 200‴, 200"") nach Anspruch 2, wobei die Querverbinder (2) an der dem zu kontaktierenden Flachkabel (100) zugewandten Seite des Einschub-Isolierkörpers (3) befestigt sind und die Klemmenschienen (5') an der gegenüberliegenden Seite des Einschub-Isolierkörpers (3) befestigt sind.

4. Anschlussdose (200, 200', 200", 200‴, 200ʺʺ) nach Anspruch 2 oder 3, wobei der Einschub-Isolierkörper (3) nur an solchen Positionen mit Löchern (31) versehen ist, an welchen Kontaktstifte (4) von den die Klemmenelementen (5) her durch den Isolierkörper bis zu den Querverbindern durchgesteckt sind, wodurch die Positionierung der Kontaktstifte (4) in den Löchern (51) der Klemmenverbinder und den Bohrungen der Querverbinder (20) durch eine Loch-Kodierung am Einschub-Isolierkörper (3) vorgegeben ist.

5. Anschlussdose (200, 200', 200", 200‴, 200ʺʺ) nach einem der Ansprüche 2 bis 4, wobei der Einschub-Isolierkörper (3) mit an bestimmten Positionen fest eingesetzten Kontaktstiften (4) versehen ist, welche eine elektrische Verbindung zwischen bestimmten Klemmschienen (5') und bestimmten Querverbindern (2) festlegen.

6. Anschlussdose (200, 200', 200", 200‴, 200ʺʺ) nach einem der vorhergehenden Ansprüche, wobei die Anschlussdose (200) geeignet ist ein erstes und zweites Flachkabel (100, 150) mit jeweils fünf Adern (L1, L2, L3, N, PE) zu verbinden, wobei drei der Adern Phasenleiter (L1, L2, L3) sind, eine Ader ein Neutralleiter (N) ist und eine weitere Ader ein Schutzleiter (PE) ist und entsprechend fünf Kontaktmesser (1), fünf Querverbinder (2), fünf Klemmen (5) mit zugehöriger Klemmenschiene (5') und fünf Kontaktstifte (4) vorgesehen sind um entsprechende Phasenleiter (L1, L2, L3), Neutralleiter (N) und Schutzleiter (PE) des ersten Flachkabels (100) zu den Klemmen für die entsprechenden Phasenleiter (L1, L2, L3), Neutralleiter (N) und Schutzleiter (PE) des zweiten Flachkabels (150) zu verbinden.

7. Anschlussdose (200, 200', 200", 200‴, 200ʺʺ) nach Anspruch 6, wobei die Anschlussdose (200, 200', 200", 200‴, 200ʺʺ) dazu geeignet ist zusätzlich zu den fünf Adern (L1, L2, L3, N, PE) des ersten und zweiten Flachkabels auch zwei Datenleiter (D1, D2) der Flachkabel (100, 150) zu verbinden, wobei entsprechend Kontaktmesser (1), Querverbinder (2), Klemmenverbinder (5') und Kontaktstifte (4) vorgesehen sind um die entsprechenden Datenleiter (D1, D2) des ersten Flachkabels (100) zu den entsprechenden Klemmen (5) für die Datenleiter (D1, D2) des zweiten Flachkabels (150) zu übertragen.

8. Anschlussdose (200, 200', 200", 200‴, 200ʺʺ) nach Anspruch 2, wobei die Kontaktstifte (4) fest in einer elektrisch isolierenden Stiftplatte (90) so verankert sind, dass die Anordnung der Kontaktstifte (4) der gewünschten Verbindung von Adern (L1, L2, L3, N, PE, D1, D2) des Flachkabels zu den Klemmen (5) entspricht und der elektrische Kontakt zwischen den Kontaktmessern (1) und den Klemmenschienen (4) durch ein Anpressen der Stiftplatte (90) auf die Klemmenschienen (5') erfolgt, wobei bei dem Anpressen die Kontaktstifte (4) durch die Löcher der Klemmenschiene (51) bis in die Löcher der Querverbinder (20) getrieben werden.

9. Anschlussdose (200, 200', 200", 200‴, 200ʺʺ) nach einem der vorherigen Ansprüche, wobei die Klemmen (5) zu einem Anschluss (550) gehören, der ein Anschluss für ein Rundkabel (400) oder für ein Flachkabel ist.

10. Anschlussdose (200, 200', 200", 200‴, 200ʺʺ) nach Anspruch 1, wobei die Klemmen (5) im rechten Winkel zu dem auf der Auflagefläche aufliegenden ersten Flachkabel angeordnet sind und so eine Verbindung zwischen zwei senkrecht zueinander angeordneten Flachkabeln (100, 150) geschaffen werden kann oder wobei die Klemmen (5) parallel zu dem auf der Auflagefläche aufliegenden ersten Flachkabel angeordnet sind und so eine Verbindung zwischen zwei parallel übereinander angeordneten Flachkabeln (100, 150) geschaffen werden kann.

11. Anschlussdose (200, 200', 200", 200‴, 200ʺʺ) nach einem der Ansprüche 2 bis 10, wobei die Anschlussdose (200, 200', 200", 200‴, 200ʺʺ) mehrteilig aufgebaut ist, wobei ein erster Teil eine Hülse (60) umfasst, wobei ein Einschub (30, 30', 30") umfassend den Einschub-Isolierkörper (3), die Klemmenschienen (5') mit eingesetzten Kontaktstiften (4) sowie die Querverbinder (2) mit eingesetzten Kontaktmessern (1) in die Hülse (60) eingesetzt ist, sodass die Kontaktmesser (1) aus der Hülse (60) an deren der Auflagefläche (71) für das Flachkabel zugewandter Seite herausragen, und wobei ein zweiter Teil (70) die Auflagefläche (71) für das Flachkabel umfasst, sowie eine Aufnahme für den ersten Teil mit Seitenwänden (73), in der die Hülse (60) des ersten Teils zur Kontaktierung des Flachkabels (100) eingesetzt ist, und wobei ein Hebelelement (80) vorgesehen um die Hülse (60) mitsamt herausragenden Kontaktmessern (1) in Richtung der Auflagefläche (71) für das Flachkabel (100) zu pressen um so das Flachkabel (100) zu kontaktieren.

12. Installationssatz, wobei der Installationssatz folgendes umfasst:
wenigstens eine durch ein Flachkabel (100) gebildete Durchgangsleitung
wenigstens eine Anschlussleitung (400),
wenigstens eine Anschlussdose (200, 200', 200", 200‴, 200ʺʺ) nach einem der Ansprüche 1 bis 11, welche die Durchgangsleitung (100) mit der Anschlussleitung (400) verbindet.

## Claims

1. Junction box (200, 200', 200", 200‴, 200ʺʺ) for connecting a multi-wire flat cable (100) to a number of terminals (5) of a connection (550), wherein the junction box (200) comprises the following:
a support surface (71) for a multi-wire flat cable (100) to be contacted,
a number of contact blades (1) for single-sided, stripping-free contacting of a number of wires (L1, L2, L3, N, PE, D1, D2) of the flat cable,
a number of terminals (5),
a number of terminal rails (5') adjoining the terminals (5),
wherein each terminal rail (5') has at least one hole,
wherein through one hole in a terminal rail (5') there is a contact pin (4) inserted in each case,
wherein a contact pin (4) is provided in each case for a wire-to-terminal contact,
wherein the occupancy of the holes (51) in the terminal rails (5') with contact pins (4) defines which wire (L1, L2, L3, N, PE, D1, D2) of the flat cable is connected to which terminal (5),
wherein an electrical contact is established between one or more contact blades (1) and one or more terminal rails (5') via one or more contact pins (4), **characterized in that** the terminals (5) are produced in one piece with the terminal rails (5'), that is to say the terminals (5) and the adjoining terminal rails (5') form a single component, wherein the junction box comprises cross-connectors (2), wherein the cross-connectors (2) establish the electrical connection between the contact pins (4) and the contact blades (1), wherein the cross-connectors (2) have a row of a number of first holes (2'), wherein positioning the contact blades (1) in the corresponding holes (20) has the effect of determining which cross-connector (2) is connected to which contact blade (1) and thus to which cable wire (L1, L2, L3, N, PE, D1, D2) of the flat cable (100) to be contacted or to be tapped,
wherein the cross-connectors (2) have a row of a number of second holes (2"), in which the contact pins (4) extending from the terminal rails (5') are received,
wherein each terminal rail (5') comprises a row of a number of successively arranged holes (51), wherein the contact pins (4) extend from a hole in a terminal rail (5') to a hole in a cross-connector in order to establish the electrical connection from a certain terminal rail (5') to a certain cross-connector (2).

2. Junction box (200, 200', 200'', 200''', 200ʺʺ) according to Claim 1, wherein the junction box comprises a slide-in insulator (3) arranged between the cross-connectors (2) and the terminal rails (5').

3. Junction box (200, 200', 200'', 200''', 200ʺʺ) according to Claim 2, wherein the cross-connectors (2) are attached to the side of the slide-in insulator (3) facing the flat cable (100) to be contacted and the terminal rails (5') are attached to the opposite side of the slide-in insulator (3).

4. Junction box (200, 200', 200'', 200''', 200ʺʺ) according to Claim 2 or 3, wherein the slide-in insulator (3) is only provided with holes (31) at those positions at which contact pins (4) are inserted through the insulator from the terminal elements (5) to the cross-connectors, whereby the positioning of the contact pins (4) in the holes (51) in the terminal connectors and the holes in the cross-connectors (20) is predetermined by a hole coding on the slide-in insulator (3).

5. Junction box (200, 200', 200'', 200‴, 200ʺʺ) according to one of Claims 2 to 4, wherein the slide-in insulator (3) is provided with contact pins (4) fixedly inserted at certain positions, which determine an electrical connection between certain terminal rails (5') and certain cross-connectors (2).

6. Junction box (200, 200', 200", 200‴, 200ʺʺ) according to one of the preceding claims, wherein the junction box (200) is suitable for connecting a first and a second flat cable (100, 150), each having five wires (L1, L2, L3, N, PE), wherein three of the wires are phase conductors (L1, L2, L3), one wire is a neutral conductor (N) and another wire is a protective conductor (PE), and correspondingly five contact blades (1), five cross-connectors (2), five terminals (5) with an associated terminal rail (5'), and five contact pins (4) are provided in order to connect corresponding phase conductors (L1, L2, L3), neutral conductors (N) and protective conductors (PE) of the first flat cable (100) to the terminals for the corresponding phase conductors (L1, L2, L3), neutral conductors (N) and protective conductors (PE) of the second flat cable (150).

7. Junction box (200, 200', 200'', 200''', 200ʺʺ) according to Claim 6, wherein the junction box (200, 200', 200'', 200''', 200ʺʺ) is suitable for connecting two data conductors (D1, D2) of the flat cables (100, 150) in addition to the five conductors (L1, L2, L3, N, PE) of the first and second flat cables, wherein correspondingly contact blades (1), cross-connectors (2), terminal connectors (5') and contact pins (4) are provided in order to transfer the corresponding data conductors (D1, D2) of the first flat cable (100) to the corresponding terminals (5) for the data conductors (D1, D2) of the second flat cable (150).

8. Junction box (200, 200', 200'', 200''', 200ʺʺ) according to Claim 2, wherein the contact pins (4) are fixedly anchored in an electrically insulating pin plate (90) such that the arrangement of the contact pins (4) corresponds to the desired connection of wires (L1, L2, L3, N, PE, D1, D2) of the flat cable to the terminals (5) and the electrical contact between the contact blades (1) and the terminal rails (4) takes place by pressing the pin plate (90) onto the terminal rails (5'), wherein, during the pressing, the contact pins (4) are driven through the holes in the terminal rail (51) into the holes in the cross-connectors (20).

9. Junction box (200, 200', 200'', 200‴, 200ʺʺ) according to one of the preceding claims, wherein the terminals (5) belong to a connection (550) which is a connection for a round cable (400) or for a flat cable.

10. Junction box (200, 200', 200'', 200''', 200ʺʺ) according to Claim 1, wherein the terminals (5) are arranged at right angles to the first flat cable resting on the support surface and thus a connection can be created between two flat cables (100, 150) arranged perpendicular to each other, or wherein the terminals (5) are arranged parallel to the first flat cable resting on the support surface and thus a connection can be created between two flat cables (100, 150) arranged parallel one above the other.

11. Junction box (200, 200', 200'', 200''', 200ʺʺ) according to one of Claims 2 to 10, wherein the junction box (200, 200', 200'', 200‴, 200ʺʺ) is of a multipart construction, wherein a first part comprises a sleeve (60), wherein a slide-in unit (30, 30', 30") comprising the slide-in insulator (3), the terminal rails (5') with inserted contact pins (4) and the cross-connectors (2) with inserted contact blades (1) is inserted in the sleeve (60), so that the contact blades (1) protrude from the sleeve (60) on its side facing the support surface (71) for the flat cable, and wherein a second part (70) comprises the support surface (71) for the flat cable, as well as a receptacle for the first part with side walls (73), in which the sleeve (60) of the first part is inserted for contacting the flat cable (100), and wherein a lever element (80) is provided in order to press the sleeve (60) together with the protruding contact blades (1) in the direction of the support surface (71) for the flat cable (100) in order thus to contact the flat cable (100).

12. Installation kit, wherein the installation kit comprises the following:
at least one through-line formed by a flat cable (100) at least one connection line (400),
at least one junction box (200, 200', 200", 200‴, 200ʺʺ) according to one of Claims 1 to 11, which connects the through-line (100) to the connection line (400).

## Revendications

1. Boîte de jonction (200, 200', 200'', 200‴, 200ʺʺ) destinée à raccorder un câble plat à plusieurs brins (100) à plusieurs bornes (5) d'une connexion (550), dans laquelle la boîte de jonction (200) comprend ce qui suit :
une surface d'appui (71) pour un câble plat à plusieurs brins (100) avec lequel un contact doit être établi,
plusieurs lames de contact (1) destinées à établir un contact sur un côté, sans isolation avec plusieurs brins (L1, L2, L3, N, PE, D1, D2) du câble plat,
plusieurs bornes (5),
plusieurs rails à bornes (5') se raccordant aux bornes (5),
dans laquelle chaque rail à bornes (5') présente au moins un trou, dans laquelle une tige de contact (4) est enfichée à travers respectivement un trou du rail à bornes (5'),
dans laquelle une tige de contact (4) est prévue respectivement pour un contact de brin à borne,
dans laquelle l'occupation des trous (51) des rails à bornes (5') par des tiges de contact (4) permet de définir le brin (L1, L2, L3, N, PE, D1, D2) du câble plat et la borne (5) à laquelle celui-ci est relié,
dans laquelle un contact électrique entre une ou plusieurs lames de contact (1) et un ou plusieurs rails à bornes (5') est produit par l'intermédiaire d'une ou de plusieurs tiges de contact (4), **caractérisée en ce que** les bornes (5) sont fabriquées d'un seul tenant avec les rails à bornes (5'), donc les bornes (5) et les rails à bornes (5') s'y raccordant forment un unique composant, dans laquelle la boîte de jonction comprend des connecteurs transversaux (2), dans laquelle les connecteurs transversaux (2) produisent le raccordement électrique entre les tiges de contact (4) et les lames de contact (1), dans laquelle les connecteurs transversaux (2) présentent une rangée avec plusieurs premiers alésages (2'), dans laquelle le positionnement des lames de contact (1) dans les alésages (20) correspondants permet de définir le connecteur transversal (2) et la lame de contact (1) à laquelle il est relié et donc le brin de câble (L1, L2, L3, N, PE, D1, D2) du câble plat (100), avec lequel un contact doit être établi ou qui est à brancher, auquel il est relié,
dans laquelle les connecteurs transversaux (2) présentent une rangée avec plusieurs deuxièmes alésages (2''), dans lesquels les tiges de contact (4) s'étendant depuis les rails à bornes (5') sont logées,
dans laquelle chaque rail à bornes (5') comprend une rangée avec plusieurs trous (51) disposés les uns derrière les autres, dans laquelle les tiges de contact (4) s'étendent depuis un trou d'un rail à bornes (5') jusqu'à un alésage d'un connecteur transversal pour produire le raccordement électrique d'un rail à bornes (5') défini à un connecteur transversal (2) défini.

2. Boîte de jonction (200, 200', 200'', 200‴, 200'''') selon la revendication 1, dans laquelle la boîte de jonction comprend un corps isolant d'insertion (3) disposé entre les connecteurs transversaux (2) et les rails à bornes (5').

3. Boîte de jonction (200, 200', 200'', 200‴, 200''') selon la revendication 2, dans laquelle les connecteurs transversaux (2) sont fixés sur le côté, tourné vers le câble plat (100) avec lequel le contact doit être établi, du corps isolant d'insertion (3) et les rails à bornes (5') sont fixés sur le côté opposé du corps isolant d'insertion (3).

4. Boîte de jonction (200, 200', 200'', 200‴, 200'''') selon la revendication 2 ou 3, dans laquelle le corps isolant d'insertion (3) est pourvu de trous (31) seulement sur ces positions, sur lesquelles des tiges de contact (4) sont enfichées depuis les éléments de borne (5) à travers le corps isolant jusqu'aux connecteurs transversaux, ce qui permet de spécifier le positionnement des tiges de contact (4) dans les trous (51) des connecteurs de borne et dans les alésages des connecteurs transversaux (20) par un codage de trou sur le corps isolant d'insertion (3).

5. Boîte de jonction (200, 200', 200'', 200‴, 200'''') selon l'une quelconque des revendications 2 à 4, dans laquelle le corps isolant d'insertion (3) est pourvu de tiges de contact (4) insérées fixement sur des positions définies, lesquelles arrêtent un raccordement électrique entre des rails à bornes (5') définis et des connecteurs transversaux (2) définis.

6. Boîte de jonction (200, 200', 200", 200‴, 200ʺʺ) selon l'une quelconque des revendications précédentes, dans laquelle la boîte de jonction (200) est adaptée pour raccorder un premier et un deuxième câble plat (100, 150) avec respectivement 5 brins (L1, L2, L3, N, PE), dans laquelle trois des brins sont des conducteurs de phase (L1, L2, L3), un brin est un conducteur neutre (N) et un autre brin est un conducteur de protection (PE) et de manière correspondante 5 lames de contact (1), 5 connecteurs transversaux (2), 5 bornes (5) avec un rail à bornes (5') associé et 5 tiges de contact (4) sont prévus pour raccorder des conducteurs de phase (L1, L2, L3), des conducteurs neutres (N) et des conducteurs de protection (PE) correspondants du premier câble plat (100) aux bornes pour les conducteurs de phase (L1, L2, L3), les conducteurs neutres (N) et les conducteurs de protection (PE) correspondants du deuxième câble plat (150).

7. Boîte de jonction (200, 200', 200'', 200ʺʺ) selon la revendication 6, dans laquelle la boîte de jonction (200, 200', 200'', 200‴, 200ʺʺ) est adaptée pour raccorder en supplément aux 5 brins (L1, L2, L3, N, PE) du premier et deuxième câble plat également deux conducteurs de données (D1, D2) des câbles plats (100, 150), dans laquelle de manière correspondante des lames de contact (1), des connecteurs transversaux (2), des connecteurs de borne (5') et des tiges de contact (4) sont prévus pour transmettre les conducteurs de données (D1, D2) correspondants du premier câble plat (100) aux bornes (5) correspondantes pour les conducteurs de données (D1, D2) du deuxième câble plat (150).

8. Boîte de jonction (200, 200', 200", 200‴, 200ʺʺ) selon la revendication 2, dans laquelle les tiges de contact (4) sont ancrées de telle sorte fixement dans une plaque de tige (90) électriquement isolée que l'agencement des tiges de contact (4) correspond au raccordement souhaité de brins (L1, L2, L3, N, PE, D1, D2) du câble plat aux bornes (5) et le contact électrique entre les lames de contact (1) et les rails à bornes (4) est effectué par une pression de la plaque de tige (90) sur les rails à bornes (5'), dans laquelle lors de la pression, les tiges de contact (4) sont poussées à travers les trous du rail à bornes (51) jusque dans les trous des connecteurs transversaux (20).

9. Boîte de jonction (200, 200', 200'', 200‴, 200'''') selon l'une quelconque des revendications précédentes, dans laquelle les bornes (5) appartiennent à une connexion (550), qui est une connexion pour un câble rond (400) ou pour un câble plat.

10. Boîte de jonction (200, 200', 200", 200‴, 200ʺʺ) selon la revendication 1, dans laquelle les bornes (5) sont disposées à angle droit par rapport au premier câble plat reposant sur la surface d'appui et ainsi un raccordement entre deux câbles plats (100, 150) disposés de manière perpendiculaire l'un par rapport à l'autre peut être créé ou dans laquelle les bornes (5) sont disposées de manière parallèle au premier câble plat reposant sur la surface d'appui et ainsi un raccordement entre deux câbles plats (100, 150) disposés de manière parallèle l'un au-dessus de l'autre peut être créé.

11. Boîte de jonction (200, 200', 200'', 200‴, 200'''') selon l'une quelconque des revendications 2 à 10, dans laquelle la boîte de jonction (200, 200', 200'', 200‴, 200ʺʺ) est élaborée en plusieurs parties, dans laquelle une première partie comprend une douille (60), dans laquelle un insert (30, 30', 30'') comprenant le corps isolant d'insertion (3), les rails à bornes (5') avec des tiges de contact (4) insérées et les connecteurs transversaux (2) avec des lames de contact (1) insérées est inséré dans la douille (60) si bien que les lames de contact (1) dépassent hors de la douille (60) sur son côté tourné vers la surface d'appui (71) pour le câble plat, et dans laquelle une deuxième partie (70) comprend la surface d'appui (71) pour le câble plat, ainsi qu'un logement pour la première partie avec des parois latérales (73) dans lequel la douille (60) de la première partie est insérée pour établir un contact avec le câble plat (100), et dans laquelle un élément de levier (80) est prévu pour presser la douille (60) y compris les lames de contact (1) qui dépassent en direction de la surface d'appui (71) pour le câble plat (100) pour ainsi établir un contact avec le câble plat (100).

12. Ensemble d'installation, dans lequel l'ensemble d'installation comprend ce qui suit :
au moins une ligne de passage formée par un câble plat (100),
au moins une ligne de connexion (400),
au moins une boîte de jonction (200, 200', 200", 200‴, 200ʺʺ) selon l'une quelconque des revendications 1 à 11, laquelle raccorde la ligne de passage (100) à la ligne de connexion (400).
